# EUROPÄISCHE PATENTSCHRIFT

(11) **EP 3 657 110 B1**
(45) Veröffentlichungstag und Bekanntmachung des Hinweises auf die Patenterteilung: **29.12.2021**
(21) Anmeldenummer: 18208739.5
(22) Anmeldetag: 27.11.2018
(51) Int. Cl.: F26B 3/04, E04B 1/70, F26B 21/00, F26B 21/06

(54) **STEUERUNGSGERÄT ZUR DURCHFÜHRUNG EINES VERFAHRENS ZUR TROCKNUNG EINES ZU TROCKNENDEN BEREICHS EINES BAUWERKS SOWIE VERFAHREN**
CONTROL APPARATUS FOR CARRYING OUT A PROCESS FOR DRYING AN AREA OF A STRUCTURE TO BE DRIED, AND PROCESS
APPAREIL DE COMMANDE POUR LA MISE EN OEUVRE D'UN PROCÉDÉ DE SÉCHAGE D'UNE ZONE D'UNE STRUCTURE À SÉCHER, ET PROCÉDÉ

(30) Priorität: 24.11.2018 EP 18208191
(43) Veröffentlichungstag der Anmeldung: 27.05.2020
(73) Patentinhaber: Sprint Sanierung GmbH, 51061 Köln (DE)
(72) Erfinder: Meyer, Jörg, 51503 Rösrath (DE)
(74) Vertreter: Rösler Rasch van der Heide & Partner

(56) Entgegenhaltungen:
- WO-A2-2016/142347
- DE-A1-102017 108 537
- US-A1- 2005 285 748
- US-A1- 2011 167 670

## Beschreibung

Die Erfindung betrifft ein Steuerungsgerät zur Durchführung eines Verfahrens zur Trocknung eines zu trocknenden Bereichs eines Bauwerks sowie das entsprechende Verfahren.

Beim Abschluss von Bauarbeiten bei Neubauten, bei der Sanierung von Altbauten und insbesondere beim Beheben von Feuchtigkeitsschäden, beispielsweise verursacht durch Wasserrohrbrüche oder Feuchtigkeitsansammlung aufgrund unzureichender Lüftung, kommen Trocknungsgeräte zum Einsatz. Dabei werden die zu trocknenden Bereiche des Bauwerks, beispielsweise Wände, Hohlräume oder die Luft innerhalb von durch Wände umschlossener Räume üblicherweise dadurch getrocknet, dass feuchtigkeitsbeladene Luft abgeführt oder getrocknet wird. In der Regel werden dabei Trocknungsgeräte zum Aufheizen verwendet, um die aufgeheizte Luft größere Feuchtigkeitsmenge aufnehmen zu lassen. Die aufgeheizte Luft wird entweder entfernt und durch trockenere Luft ersetzt, und/oder durch Trocknungsgeräte wie Entfeuchter in ihrem Feuchtigkeitsgehalt reduziert und zur erneuten Aufnahme von Feuchtigkeit aus dem zu trocknenden Bereich verwendet.

US 2011/167670 A1, US 2005/285748 A1, DE 10 2017 108537 A1 und WO 2016/142347 A2 offenbaren Trocknungsverfahren und Steuerungsgeräte zur Durchführung eines Trocknungsverfahrens nach dem Stand der Technik.

Diese Trocknungsverfahren sind extrem energieintensiv. Ublicherweise müssen die mit elektrischem Strom betriebenen Trocknungsgeräte über Tage oder gar Wochen laufen, um einen ausreichenden Trocknungserfolg zu gewährleisten, und verursachen daher hohe Stromkosten.

Aus diesem Grund wurden Systeme vorgeschlagen, welche eine effiziente Trocknung gewährleisten sollen. Beispielsweise schlägt die deutsche Offenlegungsschrift ein System und ein Verfahren zur Trocknung von Dämmschichten von Fußböden im Unterdruckverfahren. Dieses umfasst gemäß Anspruch 1 einen Verdichter mit wenigstens zwei Absaugöffnungen, über den Wasser zu einem mit dem Verdichter gekoppelten Wasserabscheider gefördert wird, wobei die Luft aus unterhalb eines Fußbodens befindlichen Dämmschichten über die wenigstens zwei Absaugöffnungen in damit verbundene Trocknungsluftschläuche abgesaugt wird. Vorgesehen ist ein Feuchtigkeitssensor zu Ermittlung der Luftfeuchte eines Saugluft-Volumenstroms und eine Durchfluss-Steuereinheit zur Regelung des Saugluft-Volumenstroms. In Abhängigkeit von der ermittelten Luftfeuchtigkeit öffnet oder schließt eine Regeleinheit der Durchfluss-Steuereinheit einzelne Saugluft-Volumenströme. Dabei misst der Feuchtigkeitssensor in vorbestimmten Messintervallen nacheinander einzelnen die Luftfeuchte in jeweils einem der Saugluft-Volumenströme. Ebenfalls angesprochen im Anspruch 1 ist ein vorprogrammiertes Trocknungsintervall. Nachteilig ist dabei der Umstand, dass das System auf dieses vorprogrammierte Trocknungsintervall festgelegt ist.

Die Aufgabe der Erfindung besteht darin, effiziente Vorrichtungen und Verfahren zur Trocknung bereitzustellen.

Die Erfindung ergibt sich aus den Merkmalen der unabhängigen Ansprüche. Vorteilhafte Weiterbildungen und Ausgestaltungen sind Gegenstand der abhängigen Ansprüche, wobei die Erfindung nicht beschränkt ist auf die unabhängigen und abhängigen Ansprüche, sondern auch einzelne der jeweils darin genannten Merkmale oder weitere, in der Beschreibung genannte Merkmale kombiniert werden können.

Die Aufgabe ist in einem ersten Aspekt gelöst durch ein Steuerungsgerät zur Durchführung eines Verfahrens zur Trocknung eines zu trocknenden Bereichs eines Bauwerks, beispielsweise eines Gebäudes, eines Mauerwerks, eines Hohlraums oder eines Tunnels, wobei das Steuerungsgerät umfasst: wenigstens einen Netzstecker zur Spannungsversorgung des Steuerungsgeräts, wenigstens einen ansteuerbaren Spannungsanschluss für ein als Ventilator ausgeführtes Trocknungsgerät, wenigstens einen ansteuerbaren Spannungsanschluss für ein als Entfeuchter ausgeführtes Trocknungsgerät, wenigstens einen ansteuerbaren Spannungsanschluss für ein als Heizgerät ausgeführtes Trocknungsgerät, wenigstens einen ansteuerbaren Spannungsanschluss für ein als Turbine ausgeführtes Trocknungsgerät, wenigstens einen Datenanschluss für einen Feuchtigkeitssensor und/oder einen Temperatursensor, ein Ausgabemittel zur Ausgabe von Meldungen, eine Steuerungseinheit, mit welcher in Abhängigkeit von über den Feuchtigkeitsdaten zur Luftfeuchtigkeit im oder am zu trocknenden Bereich, die über den wenigstens einen Datenanschluss für einen Feuchtigkeitssensor bereitstellbar sind, der wenigstens eine ansteuerbare Spannungsanschluss für einen Ventilator, der wenigstens eine ansteuerbare Spannungsanschluss für einen Entfeuchter, der wenigstens eine ansteuerbare Spannungsanschluss für ein Heizgerät und der wenigstens eine ansteuerbare Spannungsanschluss für eine Turbine unabhängig voneinander mit einer Spannung beaufschlagbar ist/sind. Dabei ist die Steuerungseinheit ausgebildet, während der Trocknung des zu trocknenden Bereichs Betrieb eines oder mehrerer Trocknungsgeräte über den Datenanschluss für den wenigstens einen Feuchtigkeitssensor Feuchtigkeitsdaten zu ermitteln und daraus einen Feuchtigkeitsverlauf des zu trocknenden Bereichs zu erstellen, nach einer Ruhephase der Zeitdauer t_{Ruhephase} des oder der Trocknungsgeräte anhand des erstellten Feuchtigkeitsverlaufs und einer gemessenen aktuellen Luftfeuchtigkeit F_{nach} Ruhephase einen zukünftigen Feuchtigkeitsverlauf bei erneutem Betrieb eines oder mehrerer der Trocknungsgeräte zu prognostizieren, und anhand des prognostizierten zukünftigen Feuchtigkeitsverlaufs eine Meldung über eine ermittelte Resttrocknungszeit t_{Restlaufzeit} auszugeben, nach deren Ablauf eine gewünschte Feuchtigkeit des zu trocknenden Bereichs erreicht sein wird.

Nicht-beschränkende Beispiele für Ventilatoren sind an sich fachbekannte Diagonalventilatoren, Tangentialventilatoren, insbesondere Axialventilatoren und/oder Radialventilatoren. Die Ventilatoren dienen zum Transport oder zur Umwälzung von Luft, etwa zum Abführen feuchtigkeitsbeladener Luft von einem zu trocknenden Bereich oder zur Beaufschlagung eines zu trocknenden Bereichs mit Luft geringerer Feuchtigkeit.

Nicht-beschränkende Beispiele für Entfeuchter sind solche basierend auf der Absorption von dem die Luftfeuchtigkeit ausmachenden Wasserdampf in hygroskopischen Flüssigkeiten, der Absorption von entsprechendem Wasserdampf an Absorptionsmitteln, und/oder insbesondere Entfeuchter, welche die Luftfeuchtigkeit durch Kondensation des in der Luft enthaltenen Wasserdampf verringern. Das Kondensat kann beispielsweise in einem Auffangbehälter gesammelt werden, oder eine Schlauchverbindung abgeführt werden.

Nicht-beschränkende Beispiele für Heizgeräte sind über Peltier-Elemente betriebene Heizgeräte, vorzugsweise über Heizwendeln betriebene Heizgeräte, und besonders bevorzugt Heizpaneele, wie etwa Infrarotstrahler.

Turbinen werden insbesondere für die Beaufschlagung von Hohlräumen mit Luft für die Trocknung verwendet und ermöglichen einen kontrollierten Luftstrom trotz erhöhten Strömungswiderstands im Hohlraum.

Wenn hierin von wenigstens einem Spannungsanschluss für ein bestimmtes Trocknungsgerät die Rede ist, so ist darunter zu verstehen, dass beispielsweise ein einziger Spannungsanschluss für ein derartiges Trocknungsgerät vorhanden ist, oder zwei Spannungsanschlüsse, um eine Spannungsversorgung für zwei derartige Trocknungsgerät bereitzustellen, oder einen weiteren Spannungsanschluss für jedes weitere Trocknungsgeräte. Gemäß besonderen Weiterbildungen liegen Spannungsanschlüsse für ein oder zwei Ventilatoren, vorzugsweise für einen Ventilator vor, Spannungsanschlüsse für ein oder zwei Entfeuchter, vorzugsweise für einen Entfeuchter, Spannungsanschlüsse für ein bis fünf Heizgeräte, und Spannungsanschlüsse für ein oder zwei Turbinen, und für jegliche Kombination der vorgenannten Optionen. Die Spannungsanschlüsse sind jeweils so ansteuerbar, dass festgelegt wird, ob ein jeweiliger Spannungsanschluss mit einer Spannung beaufschlagt ist, wodurch ein daran angeschlossenes Trocknungsgerät sich im Betrieb befindet, oder nicht mit einer Spannung beaufschlagt wird, also in einem spannungsfreien Zustand ist, wodurch ein daran angeschlossenes Trocknungsgerät sich nicht in Betrieb befindet. Die Spannungsanschlüsse sind unabhängig voneinander mit einer Spannung beaufschlagbar. Werden alle Spannungsanschlüsse mit einer Spannung beaufschlagt, so befinden sich alle daran angeschlossenen Trocknungsgeräte in Betrieb, jedoch kann auch vorgesehen sein, dass nicht alle, sondern selektiv nur einzelne oder ein Teil der Spannungsanschlüsse mit einer Spannung beaufschlagt werden, sodass nur die an diese Spannungsanschlüsse angeschlossenen Trocknungsgerät in Betrieb sind. Die Spannungsanschlüsse sind individuell gekennzeichnet, um die Art des jeweils dafür vorgesehenen Trocknungsgeräts zu identifizieren. Im Vergleich mit herkömmlichen Trocknungssystemen, bei denen Trocknungsgeräte sowohl über Spannungsleitungen als auch über Steuerleitungen an spezielle Steuerboxen angeschlossen werden, wobei über die Spannungsleitungen die generelle Betriebsfähigkeit bereitgestellt wird und über entsprechende Steuerbefehle der Steuerleitungen tatsächlich festgelegt wird, ob zu einem gegebenen Zeitpunkt das jeweilige Trocknungsgerät im Betrieb oder außer Betrieb sein soll, ermöglicht das hierin vorgestellte Steuerungsgerät eine von derartigen Beschränkungen befreite Verwendung. Systemkonforme Steuerleitungen sind nicht erforderlich, vielmehr kann jedes Gerät angeschlossen werden und in Betrieb genommen werden, sofern lediglich sichergestellt ist, dass bei Beaufschlagung des verwendeten Spannungsanschlusses mit einer Spannung, also bei einem spannungsbeaufschlagten Spannungsanschluss, das Gerät in Betrieb ist.

Unter wenigstens einem Datenanschluss für einen Feuchtigkeitssensor ist zu verstehen, dass ein oder mehrere Datenanschlüsse für eine entsprechende Anzahl von Feuchtigkeitssensoren vorliegen, an welchen/welche die Messergebnisse des Feuchtigkeitssensors beziehungsweise der Feuchtigkeitssensoren übermittelt werden. Entsprechend gilt für den wenigstens einen Datenanschluss für einen Temperatursensor, dass ein oder mehrere Datenanschlüsse für eine entsprechende Anzahl von Temperatursensoren vorliegen. Beispielsweise sind Anschlüsse für einen, zwei, drei oder vier Feuchtigkeitssensoren und/oder Temperatursensoren vorgesehen. Vorzugsweise werden an den Anschluss oder die Anschlüsse Feuchtigkeitssensoren angeschlossen, die sowohl Daten über die gemessene Luftfeuchtigkeit als auch Daten über die gemessene Temperatur liefern. Bei den Daten zur Luftfeuchtigkeit kann es sich um Daten zur absoluten Luftfeuchtigkeit handeln, vorzugsweise handelt es sich jedoch um Daten zur relativen Luftfeuchtigkeit, sodass bei allen hierin beschriebenen Steuervorrichtungen oder Verfahren in entsprechenden Ausführungsformen oder Weiterbildungen falls erwünscht immer relative Luftfeuchtigkeit den zu Grunde gelegt werden können, wenn hierin allgemein auf Luftfeuchtigkeit in Bezug genommen wird. Die bevorzugte gleichzeitige Erfassung von Temperaturdaten dient insbesondere zur Dokumentation des Temperaturverlaufs während der Trocknung. Gemäß einer besonderen Weiterbildung ist der wenigstens eine Datenanschluss vorgesehen für einen Sensor, der sowohl ein Feuchtigkeitssensor als auch ein Temperatursensor ist, gemäß einer anderen Weiterbildung ist der Datenanschluss vorgesehen für einen Feuchtigkeitssensor. Der Datenanschluss ist entsprechend ausgebildet, Daten eines Feuchtigkeitssensors als Feuchtigkeitsdaten zu erkennen, und Daten eines Temperatursensors als Temperaturdaten zu erkennen.

Der Begriff des zu trocknenden Bereichs ergibt sich in naheliegender Weise aus allgemeinem Fachverständnis. Beispielsweise kann bei einer Raumtrocknung der gesamte Luftkörper des betreffenden Raums als zu trocknender Bereich angesehen werden, der seine Feuchtigkeit aus beliebigen Stellen des Raums beziehen kann. Bei der Wandtrocknung kann eine gesamte Wand oder ein Teil einer Wand als zu trocknender Bereich angesehen werden, insbesondere kann es sich dabei natürlich um Bereiche handeln, an denen erhöhte Feuchtigkeit festzustellen ist, etwa infolge von lokaler Abkühlung, beispielsweise verursacht durch Kältebrücken, oder durch Wasserrohrschäden. Bei Hohlraumtrocknungen können beispielsweise die Wände der Hohlräume, die in den Hohlräumen befindlichen Luftkörper, oder Teile des Hohlraums als zu trocknende Bereiche angesehen werden.

Der Begriff der Positionierung am oder im zu trocknenden Bereich ergibt sich ebenfalls aus allgemeinem Fachverständnis. Beispielsweise der Fachmann bestrebt, bei einer Wandtrocknung die Feuchtigkeitsmessung in unmittelbarer Nähe der jeweiligen Wand vorzunehmen, beispielsweise in einem Abstand von 0 bis 100 cm, beispielsweise 0-20 cm, wie etwa 1 bis 10 cm, bei einer Hohlraumtrocknung an der Wand oder den Wänden, welche den Hohlraum umgeben, oder innerhalb des Luftkörpers, der von dem Hohlraum umschlossen wird, oder bei einer Raumtrocknung in der von den Wänden des Raums umgebenden Luft. Es ist nachvollziehbar, dass die Aussage über den Trocknungserfolg bei dem zu trocknenden Bereich umso signifikanter wird, je näher die Luftfeuchtigkeit an dem zu trocknenden Bereich ermittelt wird.

Die Trocknung erfolgt durch den Betrieb eines oder mehrerer der Trocknungsgeräte, beispielsweise durch Umwälzung von Luft mittels eines oder mehrerer Ventilatoren und Entfeuchtung der umgewälzten Luft mittels eines oder mehrerer Entfeuchter, und/oder Erwärmung des zu trocknenden Bereichs mittels eines oder mehrerer Heizgeräte, beziehungsweise der zu trocknenden Bereiche mittels eines oder mehrerer Heizgeräte, um einen Übergang von Feuchtigkeit aus dem zu trocknenden Bereich in die umgebende Luft zu fördern. Für einen zu trocknenden Bereich kann ein Feuchtigkeitssensor vorgesehen sein, oder alternativ mehrere Feuchtigkeitssensoren, deren Messwerte miteinander verrechnet werden, um lokale Schwankungen auszugleichen oder den Ausfall eines Feuchtigkeitssensors zu kompensieren. Die Verrechnung kann beispielsweise eine Mittelwertbildung sein. Alternativ kann die Steuerungseinheit für die Trocknung mehrerer voneinander getrennter zu trocknender Bereiche eingesetzt werden, wobei wiederum jedem zu trocknenden Bereich ein oder mehrere Feuchtigkeitssensoren zugeordnet sein können.

Die Steuerungseinheit des Steuerungsgeräts ist ausgebildet, über den wenigstens einen Feuchtigkeitssensor die Feuchtigkeitsdaten während der Trocknung des zu trocknenden Bereichs, einschließlich gegebenenfalls mehrerer zu trocknender Bereiche, welche durch den Betrieb eines oder mehrerer der Trocknungsgeräte durchgeführt wird, zu ermitteln und auf der Grundlage dieser ermittelten Feuchtigkeitsdaten einen Feuchtigkeitsverlauf des zu trocknenden Bereichs zu erstellen. Beispielsweise werden kontinuierlich Feuchtigkeitsdaten von dem wenigstens einen Feuchtigkeitssensor erhoben, oder zu diskreten Zeitpunkten, etwa in einem beliebigen Bereich von einer Messung pro Minute bis zu 120 Messungen pro Minute.

Nach der entsprechenden Trocknung ist eine Ruhephase der Zeitdauer t_{Ruhephase} des oder der Trocknungsgeräte vorgesehen. Während der Trocknung erfolgt im Rahmen einer Gleichgewichtseinstellung ein Transport von Feuchtigkeit aus Wänden, welche den zu trocknenden Bereich darstellen oder diesen umgeben, an die Luft, welche an die Wände angrenzt, und werden an diese Luft abgegeben, weswegen die Kontaktflächen der Wände mit der Luft gegenüber tiefer gelegenen Schichten der Wände vergleichsweise gut getrocknet sind. Die Zeitdauer t_{Ruhephase} ist ausreichend bemessen, um eine Migration von Feuchtigkeit aus solchen tiefer gelegenen Schichten zu ermöglichen, vorzugsweise um eine vollständige Gleichgewichtseinstellung herbeizuführen. Alternativ oder zusätzlich ist die Zeitdauer t_{Ruhephase} ausreichend bemessen, um eine Absenkung der Temperatur, die während der Trocknung bei Betrieb des oder der Trocknungsgeräte üblicherweise erhöht ist, auf die normalerweise herrschende Temperatur zu ermöglichen. Dadurch wird insbesondere bei Verwendung der Angabe von relativen Luftfeuchtigkeiten eine in der Praxis bevorzugte Aussage über den Trocknungserfolg ermöglicht.

Die Steuerungseinheit ist weiterhin ausgebildet, nach Ablauf der Zeitdauer t_{Ruhephase}, über einen oder mehrere Messwerte, der/die über einen oder mehrere Feuchtigkeitssensoren an den oder die entsprechenden Datenanschlüsse geliefert wird/werden, eine gemessene aktuelle Luftfeuchtigkeit F_{nach} Ruhephase zu Grunde zu legen. Ausgehend von dieser gemessenen aktuellen Luftfeuchtigkeit F_{nach} Ruhephase und des erstellten Feuchtigkeitsverlaufs ist die Steuerungseinheit in der Lage, einen zukünftigen Feuchtigkeitsverlauf zu prognostizieren, der bei erneutem Betrieb eines oder mehrerer der Trocknungsgeräte zu erwarten ist.

Beispielsweise lässt sich über den erstellten Feuchtigkeitsverlauf ermitteln, um wieviel Prozent die Feuchtigkeit des zu trocknenden Bereichs, beispielsweise die relative Feuchtigkeit, pro Tag oder sonstiger Zeiteinheit, während des Betriebs des oder der Trocknungsgeräte abgenommen hat. Dementsprechend kann unter Zugrundelegung der gleichen Abnahme, entsprechend einer Gesamtsteigung der Gesamtmesskurve, eine Prognostizierung des zukünftigen Feuchtigkeitsverlaufs bei erneutem Betrieb des oder der Trocknungsgeräte vorgenommen werden.

Die Steuerungseinheit ist ausgebildet, anhand dieses prognostizierten zukünftigen Feuchtigkeitsverlaufs eine Meldung über eine ermittelte Resttrocknungszeit t_{Restlaufzeit} auszugeben, nach deren Ablauf eine gewünschte Lufteuchtigkeit F_{Zielfeuchtigkeit} des zu trocknen Bereichs oder am zu trocknenden Bereich nicht überschritten sein wird, vorzugsweise erreicht sein wird. Die Ermittlung dieser Resttrocknungszeit t_{Restlaufzeit} erfolgt ausschließlich durch die Steuerungseinheit, erfordert also keinerlei Datenanalyse durch einen menschlichen Bediener. Vorteilhaft wird dadurch erreicht, dass die Steuerungseinheit jegliche Auswertungsarbeit hinsichtlich der erfolgten Trocknung durch einen menschlichen Bediener Steuerungsgerätes überflüssig macht. Vielmehr kann das Steuerungsgerät autonom eingesetzt werden und ermöglicht, sobald die Resttrocknungszeit t_{Restlaufzeit} ermittelt ist, eine Grundlage für die weitere Planung des Geräteeinsatzes an oder in dem entsprechenden Bauwerk, beispielsweise an einem neuen zu trocknenden Bereich oder an einem anderen Bauwerk. Die Resttrocknungszeit t_{Restlaufzeit} kann angegeben sein als die Zeitdauer, die noch verstreichen wird, beispielsweise in Tagen, Stunden und/oder Minuten, jedoch sind auch Angaben eines absoluten Datums und/oder einer absoluten Uhrzeit, zu dem/der die Trocknung abgeschlossen sein wird, umfasst.

Die Steuerungseinheit ist beispielsweise realisiert als eine elektronische Schaltplatine, und/oder als ein Mikroprozessor mit entsprechender Software zur Erfüllung der hierin angesprochenen Aufgaben, über die jeweils die Verarbeitung der von dem Feuchtigkeitssensor und/oder Temperatursensor erhaltenen Daten sowie die Ansteuerung der Spannungsanschlüsse Bereitstellung eines mit Spannung beauftragten Zustandes oder eines spannungslosen Zustandes erfolgt. In entsprechenden Weiterbildungen ist vorgesehen, dass die Art des für einen jeweiligen Spannungsanschluss vor gesehenen Trocknungsgeräts in der Steuerungseinheit hinterlegt ist. Dementsprechend kann durch Ansteuerung eines jeweiligen Spannungsanschlusses ein zur Herbeiführung eines gewünschten Effekts passendes Gerät in Betrieb genommen werden oder außer Betrieb gesetzt werden. Beispielsweise kann gezielt ein als Ventilator ausgebildetes Trocknungsgerät durch Ansteuerung eines zugehörigen Spannungsanschlusses in Betrieb genommen werden, falls eine bessere Luftumwälzung gewünscht ist, oder ein als Entfeuchter ausgebildetes Trocknungsgerät für den Fall, dass ein Feuchtigkeitsentzug aus der Luft gewünscht ist, oder ein als Heizgerät ausgebildetes Trocknungsgerät, für den Fall, dass eine Temperaturerhöhung gewünscht ist, oder ein als Turbine ausgebildetes Trocknungsgerät für den Fall, dass ein Lufttransport in einem Hohlraum gewünscht ist.

Das Ausgabemittel kann vom Fachmann als allgemein fachüblich bekannten technischen Lösungen ausgewählt werden. Beispielsweise kann das Ausgabemittel eine Anordnung von Kontrollleuchten umfassen, wobei jeder Kontrollleuchte eine Bedeutung zugeordnet ist, beispielsweise eine Kontrollleuchte für die Bedeutung "Trocknung erfolgreich abgeschlossen", und/oder kann eine numerische oder alphanumerische Digitalanzeige umfassen, und/oder einen Bildschirm, insbesondere einen berührungsempfindlichen Bildschirm, umfassen. Insbesondere bei Ausgestaltung als Bildschirm lässt sich über das Ausgabemittel je nach entsprechender Ausgestaltung des Steuerungsgeräts eine Vielzahl von Informationen darstellen, die unabhängig voneinander gemäß nicht-beschränkenden Beispielen auswählbar sind unter der momentanen Luftfeuchtigkeit, gegebenenfalls den jeweiligen Luftfeuchtigkeiten, die von einer entsprechenden Anzahl von Feuchtigkeitssensoren an unterschiedlichen Stellen gemessen werden; einem Feuchtigkeitsverlauf über die Zeit hinweg; der an einer Stelle gemessenen Temperatur oder den an mehreren Stellen gemessenen Temperaturen; dem bisherigen Gesamtstromverbrauch des verwendeten Trocknungsgeräts oder der verwendeten Trocknungsgeräte, dem Stromverbrauch einzelner Trocknungsgeräte; den Gesamtstromverbrauch oder dem Einzelstromverbrauch über die Zeit hinweg; Fehlermeldungen; Meldungen über einen Trocknungserfolg, Meldungen über Betriebsphasen des Trocknungsgeräts, Fehlermeldungen und dergleichen.

Erfindungsgemäß ist das Steuerungsgerät ausgebildet zur Durchführung eines Verfahrens zur Trocknung mit den nachfolgend genannten Merkmalen. Dieses Verfahren umfasst eine Ansteuerung der Spannungsanschlüsse zur Einnahme eines dauerhaft spannungsbeaufschlagten Zustandes zur Ermöglichung eines Dauerbetriebs eines oder mehrerer angeschlossener Trocknungsgeräte, weiterhin während des Dauerbetriebs Ermittlung mittels wenigstens eines mit dem Datenanschluss verbundenen Feuchtigkeitssensors, ob eine gewünschte Luftfeuchtigkeit F_{nach} Dauerbetrieb vorliegt, weiterhin für den Fall, dass die gewünschte Luftfeuchtigkeit F_{nach} Dauerbetrieb ermittelt wird, Ansteuerung der Spannungsanschlüsse zur Durchführung eines ersten Intervallbetriebs über eine vorgebbare Zeitdauer t_{Intervallbetrieb} und Erstellung des Feuchtigkeitsverlaufs durch Erstellung einer Gesamtmesskurve der Luftfeuchtigkeit, und unter Ansteuerung der Spannungsanschlüsse zur Bereitstellung eines spannungslosen Zustandes, falls innerhalb der Gesamtmesskurve eine Teilmesskurve innerhalb eines vorgebbaren Zeitintervalls einen stabilen Wert der Luftfeuchtigkeit anzeigt und/oder falls eine gemessene aktuelle Luftfeuchtigkeit ≤ F_{Untergrenze} Intervallbetrieb, und unter Ansteuerung zur Bereitstellung einer Spannung, falls eine gemessene aktuelle Luftfeuchtigkeit ≥ F_{Obergrenze Intervallbetrieb}, weiterhin nach Ablauf der Zeitdauer t_{Intervallbetrieb} eine Ansteuerung der Spannungsanschlüsse zur Einnahme eines spannungslosen Zustands über eine vorgebbare Zeitdauer t_{Ruhephase} zur Durchführung der Ruhephase, weiterhin nach Ablauf der Zeitdauer t_{Ruhephase} eine Messung der aktuellen Luftfeuchtigkeit F_{nach Ruhephase} im oder am zu trocknenden Bereich, weiterhin eine Prognostizierung einer für das Erreichen von F_{Zielfeuchtigkeit} erforderlichen Resttrocknungszeit t_{Restlaufzeit} auf der Grundlage der während des Intervallbetriebs erstellten Gesamtmesskurve und der gemessenen aktuellen Luftfeuchtigkeit F_{nach Ruhephase}, und weiterhin eine Ansteuerung der Spannungsanschlüsse zur Durchführung eines zweiten Intervallbetriebs über die prognostizierte Zeitdauer t_{Restlaufzeit}. Die Erstellung der Gesamtmesskurve der Luftfeuchtigkeit kann durch kontinuierliche Messung der Luftfeuchtigkeit oder durch Messung zu diskreten Zeitpunkten erfolgen.

Während des Dauerbetriebs erfolgt eine Entfernung eines großen Teils der Feuchtigkeit aus dem zu trocknenden Bereich. Insbesondere erfolgt dabei in der Regel ein im Wesentlichen kontinuierlicher Transport von Feuchtigkeit aus den Wänden des zu trocknenden Bereichs Unterabgabe an die angrenzende Luft. Dabei wird mittels wenigstens eines mit dem Datenanschluss verbunden Feuchtigkeitssensors ermittelt, ob während des Dauerbetriebs eine gewünschte Luftfeuchtigkeit F_{nach} Dauerbetrieb erreicht wird. Bei dieser gewünschten Luftfeuchtigkeit F_{nach Dauerbetrieb} handelt es sich beispielsweise um einen Wert, bei dem kein kontinuierlicher Feuchtigkeitstransport aus einer feuchten Wand zu der angrenzenden Luft mehr möglich ist, weswegen ein fortgesetzter Betrieb des oder der Trocknungsgeräte zu einer Energieverschwendung führen würde, da die für diese Trocknungsgeräte aufgewendete Energie nicht mehr zu einer effizienten Entfernung von Feuchtigkeit führen würde. Als weiteres Beispiel bezeichnet die gewünschte Luftfeuchtigkeit einen Wert, bei dem insgesamt die angrenzende Luft gerade noch nicht soweit getrocknet wurde, dass dadurch Trocknungsschäden, etwa an Holzgegenständen in einem zu trocknenden Raum, zu erwarten wären. Aus diesem Grund ist es vorteilhaft, bei dieser gewünschten Luftfeuchtigkeit die Dauertrocknung abzubrechen, um Schäden an Gegenständen im Raum oder Anwenden eines Raumes durch zu trockene Luft zu vermeiden. Für eine derartige gewünschte Luftfeuchtigkeit F_{nach} Dauerbetrieb kann ein Zielwert F_{Untergrenze} vorgegeben sein, entweder vom Steuerungsgerät generisch hinterlegt sein, vom Benutzer aus einer Mehrzahl generisch hinterlegter Werte ausgewählt sein, oder vom Benutzer individuell eingegeben sein.

Für den Fall, dass nun eine entsprechende gewünschte Luftfeuchtigkeit F_{nach Dauerbetrieb} ermittelt wird, erfolgt eine Ansteuerung der Spannungsanschlüsse zur Durchführung eines ersten Intervallbetriebs über eine vorgebbare Zeitdauer t_{Intervallbetrieb}. Dabei wird durch kontinuierliche Messung oder Messungen bei diskreten Zeitpunkten eine Gesamtmesskurve der Luftfeuchtigkeit erstellt, die letztlich eine Erstellung des Feuchtigkeitsverlaufs des zu trocknenden Bereichs ermöglicht. Der Feuchtigkeitsverlauf gemäß dieser Ausführungsform basiert somit auf den Luftfeuchtigkeitsdaten, die während des ersten Intervallbetriebs erhoben wurden, umfasst jedoch nicht die während des Dauerbetriebs erhobenen Luftfeuchtigkeitsdaten. Unter einem Intervallbetrieb ist generell zu verstehen, dass - anders als bei einem Dauerbetrieb - das Trocknungsgerät oder die Trocknungsgeräte nicht durchgängig betrieben werden, entsprechend einer durchgängigen Beaufschlagung der jeweiligen Spannungsanschlüsse mit Spannung, sondern vielmehr zeitweilig auch nicht in Betrieb sind.

Die Entscheidung darüber, ob die jeweiligen Spannungsanschlüsse mit Spannung beaufschlagt werden sollen oder nicht, hängt von den gemessenen Werten der jeweiligen aktuellen Luftfeuchtigkeit ab. Wird innerhalb der Gesamtmesskurve eine Teilmesskurve ermittelt, die innerhalb eines vorgebbaren Zeitintervalls einen stabilen Wert der Luftfeuchtigkeit anzeigt, so deutet dies darauf hin, dass aus dem zu trocknenden Bereich nicht mehr genügend Feuchtigkeit nachgeliefert wird. Ein weiterer Betrieb des oder der Trocknungsgeräte ist damit energetisch nicht effizient, weswegen die Spannungsanschlüsse von der Steuerungseinheit so angesteuert werden, dass der spannungslose Zustand bereitgestellt wird und damit die Trocknungsgeräte außer Betrieb genommen werden. Die Ermittlung eines stabilen Werts für die Luftfeuchtigkeit ist für den Fachmann angesichts der hierin gemachten Offenbarung ohne weiteres möglich. Beispielsweise kann ein stabiler Wert angenommen werden, wenn innerhalb eines gegebenen Zeitintervalls alle gemessenen Werte innerhalb einer vorgebbaren Schwankungsbreite liegen, oder ein gewisser Prozentsatz der innerhalb des gegebenen Zeitintervalls gemessenen Werte innerhalb einer vorgebbaren Standardabweichung liegen. Ein weiteres Beispiel ist eine Teilmesskurve, bei dem innerhalb eines gegebenen Zeitintervalls nur noch eine minimale Abnahme der Feuchtigkeit festgestellt wird, also eine Teilmesskurve mit geringer Steigung bei Auftragen der gemessenen Feuchtigkeit über die Zeit. Entsprechende Vorgaben können als generische Werte im Steuerungsgerät vorgegeben oder auswählbar sein, oder von einem Bediener eingegeben werden. Wird dementsprechend innerhalb der Gesamtmesskurve eine Teilmesskurve ermittelt, die innerhalb eines vorgebbaren Zeitintervalls einen sich verändernden Wert der Luftfeuchtigkeit anzeigt, insbesondere einen sinkenden Wert der Luftfeuchtigkeit mit einer noch akzeptablen negativen Steigung bei Auftragung von gemessener Feuchtigkeit über die Zeit, so zeigt dies an, dass noch effizient Feuchtigkeit aus dem zu trocknenden Bereich entnommen wird und ein weiterer Betrieb des oder der Trocknungsgeräte sinnvoll ist. Dementsprechend erfolgt die Ansteuerung der Spannungsanschlüsse so, dass durch diese eine Spannung bereitgestellt wird, die wiederum zum Betrieb des oder der daran angeschlossenen Trocknungsgeräte führt. Alternativ und/oder zusätzlich zur Auswertung einer Teilmesskurve innerhalb der Gesamtmesskurve kann eine Überprüfung vorgesehen sein, ob ein aktueller Wert der Luftfeuchtigkeit einem vorgebbaren Wert F_{Untergrenze} Intervallbetrieb entspricht oder diesen unterschreitet. In diesem Fall erfolgt ebenfalls eine Ansteuerung der Spannungsanschlüsse derart, dass der spannungslose Zustand bereitgestellt wird. Der Wert F_{Untergrenze} Intervallbetrieb kann als ein generischer Wert von der Steuerungseinheit vorgegeben werden, oder als eine Reihe auswählbarer generischer Werte, oder kann vom Benutzer des Steuerungsgeräts vorgegeben werden. Beispiele für in der Praxis verwendete Werte F_{Untergrenze} Intervallbetrieb liegen bei 28 % bis 32 % Luftfeuchtigkeit, beispielsweise bei etwa 30 % Luftfeuchtigkeit.

Die Ansteuerung der Spannungsanschlüsse zur Bereitstellung einer Spannung erfolgt, falls eine gemessene aktuelle Luftfeuchtigkeit gleich ist oder größer ist als eine Luftfeuchtigkeit F_{Obergrenze} Intervallbetrieb. Der Wert für F_{Obergrenze} Intervallbetrieb kann wiederum als generischer Wert vom Steuerungsgerät vorgegeben werden, oder als eine Reihe von Benutzer auswählbarer generischer Werte, oder kann vom Benutzer des Steuerungsgeräts vorgegeben werden. Der Wert für Luftfeuchtigkeit F_{Obergrenze} Intervallbetrieb kann gemäß einer Weiterbildung direkt als Luftfeuchtigkeit angegeben werden, beispielweise als eine relative Luftfeuchtigkeit. Gemäß einer anderen Weiterbildung kann F_{Obergrenze} Intervallbetrieb auch indirekt ausgedrückt werden, beispielsweise als prozentuale Abweichung von F_{Untergrenze} Intervallbetrieb, oder als prozentuale Abweichung der Luftfeuchtigkeit, insbesondere der relativen Luftfeuchtigkeit, welche dem stabilen Wert entspricht, bei der die Ansteuerung der Spannungsanschlüsse zur Einnahme des spannungslosen Zustandes ausgelöst wurde. Beispiele für absolute Werte F_{Obergrenze} Intervallbetrieb liegen im Bereich von 35 % bis 38 % Luftfeuchtigkeit, oder im Bereich von 8 % bis 15 % Abweichung nach oben im Vergleich mit dem stabilen Wert der Luftfeuchtigkeit oder F_{Untergrenze} Intervallbetrieb, bezogen auf den jeweiligen Zahlenwert der Angabe. Beispielsweise kann für eine Intervalltrocknung vorgesehen sein, dass der Betrieb des Trocknungsgeräts oder der Trocknungsgeräte durch Ansteuerung zur Einnahme des spannungslosen Zustandes unterbrochen wird, wenn die Luftfeuchtigkeit, insbesondere die relative Luftfeuchtigkeit im Bereich von 28 % bis 32 % liegt, und der Betrieb durch Ansteuerung zur Einnahme eines spannungsbeaufschlagten Zustandes wieder aufgenommen wird, wenn die Luftfeuchtigkeit, insbesondere die relative Luftfeuchtigkeit im Bereich von 35 % bis 38 % liegt.

Der Intervallbetrieb erfolgt über eine Zeitdauer t_{Intervallbetrieb}, für die entsprechende Werte im Steuerungsgerät hinterlegt sein können oder vom Bediener eingegeben werden können. Beispielsweise kann der Bediener aufgrund seines Fachwissens Annahmen treffen, welche Zeitdauer t_{Intervallbetrieb} angesichts des Feuchtigkeitsgrads eines jeweils gegebenen zu trocknenden Bereichs sinnvoll sind. Beispiele für in der Praxis sinnvolle Zeitdauern t_{Intervallbetrieb} liegen im Bereich von einem Tag bis einigen Wochen, beispielsweise einem Tag bis zu 56 Tagen, wie etwa zwei Tagen bis 48 Tagen,, etwa drei Tagen bis 35 Tagen, oder 4 bis 28 Tagen, oder 5 bis 21 Tagen, 6 bis 14 Tagen, 6 bis 10 Tagen, wie etwa 7 bis 8 Tagen. Durch den Intervallbetrieb wird eine sehr effiziente Prozedur bereitgestellt, Feuchtigkeit zu entfernen. Ein großer Teil der Feuchtigkeit wurde im vorhergehenden Dauerbetrieb entfernt, und der erste Intervallbetrieb ermöglicht eine zeitoptimierte und energieoptimierte weitere Entfernung verbleibender Feuchtigkeit. Durch das Ansteuern des oder der Spannungsanschlüsse zur Einnahme eines spannungslosen Zustandes wird effizient Energie gespart, sobald die jeweilige Teilmesskurve zeigt, dass jeglicher weitere Energieaufwand zum Betreiben des oder der Trocknungsgeräte nur zur Entfernung eines geringen Anteils zusätzlicher Feuchtigkeit führen würde. Da somit unter einem hohen Energieaufwand nur ein geringer Anteil der Feuchtigkeit entfernt werden könnte, wäre ein weiterer Betrieb des oder der Trocknungsgeräte energetisch ineffizient. Steigt die gemessene Luftfeuchtigkeit wieder an, sodass eine Ansteuerung des der Spannungsanschlüsse zur Einnahme eines mit Spannung beaufschlagten Zustands erfolgt, so wird ohne unnötige Wartezeiten wieder Feuchtigkeit entfernt. Dies stellt eine erhebliche Zeitoptimierung der Trocknung dar, die insofern vorteilhaft ist, als dass zum einen Feuchtigkeitsschäden an oder in dem zu trocknenden Bereich vermieden werden, da die Belastung mit Feuchtigkeit nicht unnötig lange vorliegt, wodurch beispielsweise einer Schimmelbildung entgegengewirkt werden könnte, und zum anderen der Steuerungsgerät und die Trocknungsgeräte schnell für neue Einsätze zur Verfügung stehen.

Nach Ablauf der Zeitdauer t_{Intervallbetrieb} schließt sich eine Zeitdauer t_{Ruhephase} an, in der ein Transport von Feuchtigkeit aus tiefer gelegenen Schichten von Wänden an deren Oberflächen erfolgt, um ein Gleichgewicht zwischen den getrockneten oberflächennahen Schichten und den noch mehr Feuchtigkeit enthaltenden tiefer gelegenen Schichten anzustreben, und/oder in der eine Angleichung der Temperatur, die üblicherweise zumindest während des Betriebs des oder der Trocknungsgeräte während des Intervallbetriebs erhöht sind, auf normale Umgebungstemperaturen erfolgt.

Nach Ablauf der Zeitdauer t_{Ruhephase} erfolgt eine Messung der aktuellen Luftfeuchtigkeit F_{nach} Ruhephase im oder am zu trocknenden Bereich durch den oder die Feuchtigkeitssensoren. Unter Zugrundelegung der während des Intervallbetriebs erstellten Gesamtmesskurve und der gemessenen aktuellen Luftfeuchtigkeit ist nun eine Prognostizierung einer erforderlichen Resttrocknungszeit t_{Restlaufzeit} möglich, die erforderlich ist, um während eines anschließenden zweiten Intervallbetriebs eine gewünschte Luftfeuchtigkeit F_{Zielfeuchtigkeit} zu erreichen. Beispielsweise kann über die Gesamtsteigung der Gesamtmesskurve prognostiziert werden, wie der Feuchtigkeitsverlauf im zweiten Intervallbetrieb aussehen wird. Die vorgebbare gewünschte Luftfeuchtigkeit F_{Zielfeuchtigkeit} kann in Form eines oder mehrerer generischer Werte in der Steuerungseinheit hinterlegt sein, wobei der Benutzer gegebenenfalls unter mehreren hinterlegten Werten einen Wert auswählt, oder von einem Benutzer eingegeben werden, beispielweise als gewünschte relative Luftfeuchtigkeit. In der Praxis sind, je nach klimatischer Zone, in der sich das Bauwerk befindet, erfahrungsgemäß Werte von 70 % bis 77 % Feuchtigkeit, insbesondere relative Luftfeuchtigkeit, beispielsweise 75 % Feuchtigkeit, insbesondere relative Luftfeuchtigkeit erstrebenswert. Hinsichtlich der Ansteuerung der Spannungsanschlüsse zur Einnahme des spannungslosen Zustandes beziehungsweise des mit Spannung beaufschlagten Zustandes in Abhängigkeit von gemessenen aktuellen Luftfeuchtigkeiten gilt das für den ersten Intervallbetrieb Gesagte. Dementsprechend erfolgt eine Ansteuerung der Spannungsanschlüsse zur Durchführung eines zweiten Intervallbetriebs über eine prognostizierte Zeitdauer t_{Restlaufzeit}. Ergibt die Prognostizierung für die Resttrocknungszeit t_{Restlaufzeit} den Wert Null, so ist die Steuerungseinheit ausgebildet, das Trocknungsverfahren zu beenden, in dem die Spannungsanschlüsse zur Bereitstellung eines spannungslosen Zustandes angesteuert werden und der zweite Intervallbetrieb dementsprechend entfällt.

Gemäß einer Weiterbildung kann vorgesehen sein, dass zu der prognostizierten Resttrocknungszeit t_{Restlaufzeit} noch eine zusätzliche Zeitdauer als Sicherheitsreserve hinzugefügt wird, um mit erhöhter Verlässlichkeit das Erreichen der gewünschten Luftfeuchtigkeit F_{Zielfeuchtigkeit} nach Ablauf der Resttrocknungszeit t_{Restlaufzeit} sicherzustellen.

Gemäß einer besonderen Weiterbildung ist während des Intervallbetriebs vorgesehen, dass die Ansteuerung der Spannungsanschlüsse zur Bereitstellung eines spannungslosen Zustands erfolgt, falls innerhalb der Gesamtmesskurve eine Teilmesskurve innerhalb eines vorgebbaren Zeitintervalls einen stabilen Wert der Luftfeuchtigkeit anzeigt, sofern eine gemessene aktuelle Luftfeuchtigkeit ≥ F_{Untergrenze Intervallbetrieb}. Insofern ist das maßgebliche Kriterium für das Ausschalten des oder der Trocknungsgeräte das Erreichen einer Luftfeuchtigkeit, bei der keine energetisch effektive weitere Trocknung mehr möglich ist. Diese Maßgabe gilt jedoch nur, falls die aktuell gemessene Luftfeuchtigkeit eine Luftfeuchtigkeit F_{Untergrenze Intervallbetrieb} nicht unterschreitet. Diese Luftfeuchtigkeit F_{Untergrenze Intervallbetrieb} kann festgelegt sein, um beispielsweise übermäßiges Austrocknen von Gegenständen zu verhindern. Gilt dagegen, dass die gemessene aktuelle Luftfeuchtigkeit kleiner ist als F_{Untergrenze Intervallbetrieb}, also gemessene aktuelle Luftfeuchtigkeit < F_{Untergrenze Intervallbetrieb}, dann erfolgt eine Ansteuerung der Spannungsanschlüsse zur Bereitstellung der spannungslosen Zustands, selbst wenn die Teilmesskurve noch keinen stabilen Wert der Luftfertigkeit anzeigt, also durchaus noch eine energetisch effektive weitere Trocknung möglich wäre.

Gemäß einem üblichen Fall schwankt die gemessene Luftfeuchtigkeit zwischen einem stabilen unteren Wert und F_{Obergrenze Intervallbetrieb}: wird der Wert F_{Obergrenze Intervallbetrieb} erreicht, so erfolgt die Ansteuerung des Spannungsanschlusses oder der Spannungsanschlüsse zur Bereitstellung einer Spannung, sodass das oder die angeschlossenen Trocknungsgeräte in Betrieb sind, worauf hin die Luftfertigkeit sinken wird. Sobald eine Teilmesskurve einen stabilen Wert der Luftfeuchtigkeit anzeigt, ist die Luftfeuchtigkeit so weit abgesunken, dass eine energetisch sinnvolle Trocknung nicht mehr möglich ist, weswegen eine Ansteuerung der Spannungsanschlüsse zur Bereitstellung eines spannungslosen Zustands erfolgt. Im spannungslosen Zustand ist das Trocknungsgerät beziehungsweise sind die Trocknungsgeräte nicht in Betrieb, so dass die Luftfeuchtigkeit wieder ansteigt, bis der Wert F_{Obergrenze Intervallbetrieb} erreicht wird. Die hierin für das Verfahren zur Trocknung zu Grunde gelegten Parameter wie F_{nach Dauerbetrieb}, t_{Intervallbetrieb}, t_{Restlaufzeit}, F_{Untergrenze Intervallbetrieb}, F_{Obergrenze Intervallbetrieb}, t_{Ruhephase}, F_{Zielfeuchtigkeit} stellen allesamt gemäß Weiterbildungen Angaben dar, die über das Ausgabemittel angezeigt werden können.

Gemäß einer Weiterbildung ist das Steuerungsgerät ausgebildet, im Verfahren zur Trocknung weiterhin folgenden Schritt durchzuführen: nach Ablauf der der prognostizierten Zeitdauer t_{Restlaufzeit} Beendigung des zweiten Intervallbetriebs, und für den Fall, dass die aktuelle Luftfeuchtigkeit ≤ F_{Zielfeuchtigkeit}, Ausgabe einer Meldung über das Ausgabemittel, dass die Trocknung erfolgreich abgeschlossen ist, und für den Fall, dass die aktuelle Luftfeuchtigkeit > F_{Zielfeuchtigkeit}, Ausgabe einer Fehlermeldung. Im erstgenannten Fall erhält ein Benutzer die Rückmeldung, dass die Trocknung erfolgreich abgeschlossen wurde und dementsprechend beispielweise das Steuerungsgerät für eine neue Aufgabe eingesetzt werden kann. Im letztgenannten Fall wird der Benutzer über den ausbleibenden Trocknungserfolg informiert, und kann beispielsweise überlegen, ob eine erneute Trocknung erforderlich ist, oder ob zunächst grundlegende Ursachen für den ausbleibenden Trocknungserfolg beseitigt werden müssen, beispielsweise Feuchtigkeit nach wie vor durch undichte Wasserleitungen. Alternativ kann im Falle eines ausbleibenden Trocknungserfolgs vorgesehen sein, dass das Steuerungsgerät nach Einlegen einer erneuten Ruhephase der Zeitdauer t_{Ruhephase} einen dritten Intervallbetrieb einleitet und eine entsprechende Meldung über das Ausgabemittel ausgibt, wobei bei erneut ausbleibendem Trocknungserfolg je nach Vorgabe durch einen Benutzer oder durch generische Einstellungen im Steuerungsgerät vorgesehen sein kann, dass entweder wieder eine zusätzliche Ruhephase und ein zusätzlicher Intervallbetrieb eingeleitet wird, oder dass eine erneute Fehlermeldung abgegeben wird. Werden zusätzliche Ruhephasen und Intervallbetriebe durchgeführt, so ist gemäß einer Weiterbildung vorgesehen, dass eine aktualisierte Resttrocknungszeit t_{Restlaufzeit} auf der Grundlage der aktualisierten, während des vorhergehenden Intervallbetriebs erstellten Gesamtmesskurve und einer nach der zusätzlichen Ruhephase aktualisierten Luftfeuchtigkeit F_{nach} Ruhephase ausgegeben wird.

Das Steuerungsgerät umfasst gemäß einer bevorzugten Ausführungsform ein Datenfernübertragungsmodul, mit dem eine ermittelte Resttrocknungszeit t_{Restlaufzeit} und/oder eine Meldung an einen Datenempfänger übermittelbar ist. Dabei kann jede Meldung oder alles, was über das Ausgabemittel des Steuerungsgeräts ausgegeben wird, auch über das Datenfernübertragungsmodul an den Datenempfänger übermittelbar sein. Das Datenfernübertragungsmodul kann beispielsweise ein Mobiltelefon sein, mit welchem eine Übermittlung an ein als Datenempfänger ausgebildetes zweites Mobiltelefon möglich ist. Ein weiteres Beispiel ist eine WLAN-Verbindung, oder eine Internetverbindung, mit der beispielsweise wiederum eine Telefonverbindung bereitgestellt wird, oder Übertragung von Daten an eine über das Internet verbundene Software. Vorteilhaft ist damit eine Fernüberwachung des Steuerungsgeräts möglich, wobei wiederum der Benutzer des Datenempfängers keinerlei Analysearbeit vornehmen muss, sondern vom Steuerungsgerät alle notwendigen Informationen erhält. Ebenfalls vorgesehen ist die Möglichkeit, die Datenübertragung zwischen dem Datenfernübertragungsmodul und dem Datenempfänger erforderlichenfalls durch Zwischenstationen sicherzustellen. Steht beispielsweise Steuerungsgerät mit seinem Datenfernübertragungsmodul, etwa einem Mobiltelefon, in einem Kellerraum, der getrocknet wird, so kann eine Verbindung mit dem Mobilfunknetz, welches von dem Kellerraum aus nicht erreichbar wäre, über eine entsprechende Zwischenstation, wie etwa einen Repeater, sichergestellt werden. Ebenfalls Gegenstand der Anwendung ist dementsprechend ein System, umfassend ein Steuerungsgerät wie hierin beschrieben sowie einen Datenempfänger, optional umfassend eine darauf ausgeführte Software.

Gemäß einer Ausführungsform ist vorgesehen, dass dem Netzstecker ein im Steuerungsgerät integrierter Personenschutzschalter zugeordnet ist. Unter einem Personenschutzschalter werden wie fachüblich Fehlerstrom-Schutzschalter verstanden, beispielsweise, um gegen Fehlerströme abzusichern, wenn der Netzstecker des Steuerungsgeräts von einer Hausstromversorgung eines Gebäudes oder einer Baustromversorgung einer Baustelle versorgt wird. Vorteilhaft entfällt dadurch die Notwendigkeit, separate Personenschutzschalter zwischen die Stromquelle der Hausstromversorgung oder der Baustromversorgung einerseits und dem Steuerungsgerät schalten zu müssen.

Gemäß einer Ausführungsform ist vorgesehen, dass das Steuerungsgerät weiterhin einen Stromzähler umfasst, mit welchem die Summe der über den wenigstens einen ansteuerbaren Spannungsanschluss für einen Ventilator, den wenigstens einen ansteuerbaren Spannungsanschluss für einen Entfeuchter, den wenigstens einen ansteuerbaren Spannungsanschluss für ein Heizpaneel, und den wenigstens einen ansteuerbaren Spannungsanschluss für eine Turbine entnommenen elektrischen Energie erfassbar ist. Wie bereits ausgeführt stellt die Trocknung von Bauwerken einen sehr energieintensiven Vorgang dar. Wenn wie bisher weit verbreitet Trocknungsgeräte separat an Spannungsquellen angeschlossen werden, ist es erforderlich, jeweils individuell Stromzähler zwischenzuschalten und manuell die die Gesamtsumme der entnommenen elektrischen Energie zu ermitteln. Das hierin beschriebene Steuerungsgerät mit davon umfasstem Stromzähler stellt eine erhebliche Erleichterung dar, da die Gesamtsumme der aufgewendeten elektrischen Energie mittels des Stromzählers erfassbar und angebbar ist, beispielsweise wie üblich in Wattstunden oder Kilowattstunden. Optional oder alternativ kann auch vorgesehen sein, dass jedem einzelnen ansteuerbaren Spannungsanschluss ein individueller Stromzähler zugeordnet ist, oder dass der Stromzähler wahlweise die Gesamtsumme der entnommenen elektrischen Energie wiedergibt, oder die entnommene elektrische Energie aufgeschlüsselt nach einzelnen ansteuerbaren Spannungsanschlüssen, oder nach Gruppen von Spannungsanschlüssen, wie etwa für Ventilatoren vorgesehene Spannungsanschlüsse, und/oder für Heizgeräte vorgesehene Spannungsanschlüsse, und/oder für Turbinen vorgesehene Spannungsanschlüsse, und/oder für Entfeuchter vorgesehene Spannungsanschlüsse. Die momentane oder nach Abschluss der Trocknung letztlich ermittelte Gesamtsumme der entnommenen elektrischen Energie oder die jeweils aufgeschlüsselten Beträge für die entnommene elektrische Energie können ebenfalls Gegenstand von Meldungen sein, die das Ausgabemittel ausgebbar und/oder über ein Datenfernübertragungsmodul an einen Datenempfänger übermittelbar sind. Vorteilhaft wird insbesondere bei Ausgabe oder Übermittlung der momentanen Gesamtsummer einem Benutzer ein Überblick über den Trocknungsverlauf ermöglicht.

Gemäß einer Ausführungsform ist der wenigstens eine ansteuerbare Spannungsanschluss für einen Ventilator, der wenigstens eine ansteuerbare Spannungsanschluss für einen Entfeuchter, der wenigstens eine ansteuerbare Spannungsanschluss für ein Heizgerät, und/oder der wenigstens eine ansteuerbare Spannungsanschluss für eine Turbine mit einer Verriegelungsvorrichtung versehen, mit welcher ein in den jeweiligen Spannungsanschluss eingeführter Stecker und/oder der jeweilige Spannungsanschluss reversibel sicherbar ist. Mittels einer entsprechenden reversiblen Sicherung kann gemäß einer Weiterbildung ein versehentliches oder nicht-autorisiertes Entnehmen eines eingeführten Steckers aus dem Spannungsanschluss verhindert werden, wodurch durch Wegfall des davon betroffenen Trocknungsgeräts der Gesamterfolg des Trocknungsverfahrens beeinträchtigt würde. Gemäß einer anderen Weiterbildung kann ein Entnehmen eines eingeführten Steckers erlaubt sein, jedoch nicht ein nicht-autorisiertes Einführen eines Steckers, und gemäß einer noch weiteren Weiterbildung ein nicht-autorisiertes Einführen eines Steckers in einen zuvor nicht belegten Spannungsanschluss. Durch die entsprechenden Verriegelungsvorrichtungen wird vorteilhaft verhindert, dass der Trocknungsvorgang durch nichtautorisierte Außerbetriebnahme eines oder mehrerer Trocknungsgeräte gestört wird und/oder das Steuerungsgerät als Quelle für eine nicht-autorisierte Einnahme von elektrischer Energie verwendet wird. Entsprechende reversibel Sicherungen sind beispielsweise durch mechanische Sperren, die beispielsweise durch Schlüssel betätigt werden, oder durch elektronische Sperren, die beispielsweise durch Codeeingaben betätigt werden, realisierbar.

Gemäß einer Ausführungsform umfasst das Steuerungsgerät ein Eingabemittel zur Eingabe eines Zielwerts F_{Untergrenze} für eine während des Dauerbetriebs nicht zu unterschreitende Luftfeuchtigkeit, eines Toleranzwerts, einer Luftfeuchtigkeit F_{Obergrenze} Intervallbetrieb, eine Luftfeuchtigkeit F_{Untergrenze Intervallbetrieb}, eines Zielwerts F_{nach Ruhephase}, eines Zielwerts F_{Zielfeuchtigkeit} für eine gewünschte maximale Luftfeuchtigkeit nach Abschluss der Trocknung, und/oder einer Dauer t_{Intervallbetrieb} für die Durchführung eines Intervallbetriebs eines oder mehrerer Trocknungsgeräte, und/oder zur Auswahl generisch im Steuerungsgerät hinterlegter Werte. Vorteilhaft kann ein Benutzer dadurch, sofern er nicht auf einen entsprechende generisch im Steuerungsgerät hinterlegten Wert zurückgreifen will, individuelle Werte eingeben, oder eine Auswahl aus einer Vielzahl von im Steuerungsgerät hinterlegten Werten treffen. Weitere Eingaben, die über das Eingabemittel erfolgen können, sind Einstellungen für die Übermittlung von Daten über ein Datenfernübertragungsmodul, beispielsweise die Häufigkeit der Erfassung und/oder der Übermittlung von Feuchtigkeitsdaten, und dergleichen. Das Eingabemittel kann ohne weiteres aus an sich fachbekannten technischen Lösungen ausgewählt werden, beispielsweise Schaltern, Rändelschaltern zur Eingabe von mehreren Werten, numerischen oder alphanumerischen Tastaturen, und/oder berührungsempfindlichen Bildschirmen.

Gemäß einer Ausführungsform ist das Datenfernübertragungsmodul des Steuerungsgeräts ausgebildet, von dem Datenempfänger, der nun seinerseits gleichzeitig als Datensender ausgebildet ist, Daten zu empfangen. Hierdurch wird vorteilhaft die Möglichkeit eröffnet, über den auch als Datensender ausgebildeten Datenempfänger Daten zu übermitteln, beispielsweise die vorstehend genannten Werte für einen Zielwert F_{Untergrenze} für eine während des Dauerbetriebs nicht zu unterschreitende Luftfeuchtigkeit, eines Toleranzwerts, einer Luftfeuchtigkeit F_{Obergrenze Intervallbetrieb}, einer Luftfeuchtigkeit F_{Untergrenze Intervallbetrieb}, eines Zielwerts F_{nach Ruhephase}, eines Zielwerts F_{Zielfeuchtigkeit} für eine gewünschte maximale Luftfeuchtigkeit nach Abschluss der Trocknung, und/oder einer Dauer t_{Intervallbetrieb} für die Durchführung eines Intervallbetriebs eines oder mehrerer Trocknungsgeräte, und/oder eine Auswahl generisch im Steuerungsgerät hinterlegter Werte treffen. Ebenfalls wird dadurch die Möglichkeit eröffnet, von dem gleichzeitig als Datensender ausgebildeten Datenempfänger Steuerungsdaten an der Steuerungsgerät zu übermitteln. Beispielsweise lässt sich somit das von dem Steuerungsgerät durchzuführende Trocknungsverfahren, welches normalerweise direkt am Steuerungsgerät initiiert würde, über den als Datensender ausgebildeten Datenempfänger zu initiieren oder abzubrechen. Insgesamt ist somit eine vollständige Fernüberwachung und Fernkontrolle des Steuerungsgeräts beziehungsweise des darauf ausgeführten Trocknungsverfahrens möglich. Insbesondere besteht auch für den Fall, dass Meldungen hinsichtlich eines nicht erreichten Trocknungserfolges ausgegeben werden, die Möglichkeit, durch entsprechende Eingabe an dem als Datensender ausgebildeten Datenempfänger zu entscheiden, ob das Trocknungsverfahren weiter durchgeführt werden soll oder abgebrochen werden soll. Beispiele für weitere Steuerungsdaten sind Anweisungen zur Selbstkontrolle von Feuchtigkeits- und/oder Temperatursensoren, Einstellungen für die Übermittlung von Daten, beispielsweise die Häufigkeit der Erfassung und/oder der Übermittlung von Feuchtigkeitsdaten, und dergleichen. Nicht-beschränkende Beispiele für auch als Daten sind ausgebildete Datenempfänger sind Mobiltelefone, worunter auch Smartphones verstanden werden, die mit dem Datenfernübertragungsmodul des Steuergeräts kommunizieren, oder über eine WLAN-Verbindung oder eine Internetverbindung mit dem Datenfernübertragungsmodul kommunizierende Geräte, beispielsweise Computer. Beispielsweise sind auf den Mobiltelefonen entsprechende Apps beziehungsweise auf den Computern entsprechende Programme für das Senden und/oder Empfangen von Daten, und/oder deren Präsentation installiert. Gegenstände der hierin beschriebenen Erfindung sind dementsprechend auch Systeme, umfassend ein Steuerungsgerät wie hierin beschrieben sowie einen gleichzeitig als Datensender ausgebildeten Datenempfänger, beispielsweise ein Mobiltelefon oder einen Computer, auf denen optional Apps beziehungsweise Programme für das Senden und/oder empfangen von Daten, und/oder deren Präsentation installiert sind.

Gemäß einer Ausführungsform ist vorgesehen, dass das Steuerungsgerät einen zweiten Netzstecker zur Spannungsversorgung aufweist, über welchen die von dem Steuerungsgerät bereitstellbare und über die Spannungsanschlüsse abrufbare elektrische Leistung verdoppelbar ist. Insbesondere ist dadurch bei Anschluss einer erhöhten Anzahl von Trocknungsgeräten an die verfügbaren Spannungsanschlüsse eine ausreichende Bereitstellung an elektrischer Leistung sichergestellt. Gemäß einer Weiterbildung ist vorgesehen, dass bei Nutzung lediglich eines Netzsteckers zur Spannungsversorgung des Steuerungsgeräts die dadurch bereitgestellte Spannung für alle Spannungsanschlüsse bereitgestellt wird. Wird ein zusätzlicher zweiter Netzstecker verwendet, so ist dabei vorgesehen, dass über ein automatisches Relais eine erste Gruppe von Spannungsanschlüssen über den ersten Netzstecker versorgt wird, und eine zweite Gruppe von Spannungsanschlüsse über den zweiten Netzstecker. Insbesondere ist vorgesehen die Option, dass bei anfänglicher Verwendung lediglich eines Netzsteckers und Anschluss einer Anzahl von Trocknungsgeräten, welche über den einen Netzstecker bereitstellbare elektrische Leistung überschreiten, eine Sicherung ausgelöst wird und eine entsprechende Meldung über das Ausgabemittel gegeben wird. Zur Bereitstellung einer ausreichenden elektrischen Leistung würde ein zweiter Netzstecker eingesteckt werden, wobei über die vorstehend bereits beschriebene Relaisschaltung die über den ersten Netzstecker bereitstellbare elektrische Leistung einen ersten Stromkreislauf mit entsprechend zugeordneten Spannungsanschlüssen und die über den zweiten Netzstecker einen zweiten Stromkreislauf mit entsprechend zugeordneten Spannungsanschlüssen versorgen würde, wobei der erste Stromkreislauf und der zweite Stromkreislauf voneinander getrennt wären. Ebenfalls vorgesehen ist die Option, dass mehr als zwei Netzstecker zur Spannungsversorgung des Steuerungsgeräts vorgesehen sind, insbesondere drei Netzstecker, um beispielsweise die drei Phasen eines Dreiphasenwechselstroms abgreifen zu können. Gemäß einer Weiterbildung sind bei Vorliegen mehrerer gleichartiger Trocknungsgeräte, beispielsweise mehrerer Entfeuchter, die einzelnen Trocknungsgeräte unterschiedlichen Stromkreisläufen zugeordnet.

Bei allen hierin beschriebenen Ausführungsformen und Weiterbildungen der Steuerungsgeräts kann vorgesehen sein, dass vor Ansteuerung der Spannungsanschlüsse vor einem ersten Betrieb eines oder mehrerer daran angeschlossene Trocknungsgeräte, beispielsweise einem Dauerbetrieb oder einem ersten Intervallbetrieb, ein Messen einer aktuellen Luftfeuchtigkeit mittels des Feuchtigkeitssensors erfolgt, wobei nachfolgend der Dauerbetrieb eingeleitet wird, sobald der Feuchtigkeitssensor einen stabilen Messwert liefert. Insbesondere zur kalten Jahreszeit kann es sein, dass ein Feuchtigkeitssensor verwendet wird, der zuvor sehr niedrigen Umgebungstemperaturen ausgesetzt war, beispielsweise während des Transports zum Bauwerk, und nun an die zu trocknende Stelle des Bauwerks positioniert wird, wo eine deutlich höhere Temperatur vorliegt. Solange der Feuchtigkeitssensor sich nicht an diese vorliegende Temperatur angepasst hat, wird er wenig brauchbare Werte zur Feuchtigkeit liefern. Ein stabiler Messwert ist daran zu erkennen, dass ein innerhalb einer vorgebbaren Schwankungsbreite gleichbleibender Feuchtigkeitswert angezeigt wird, wenn gleichzeitig keinerlei Maßnahmen zur Veränderung der vorherrschenden Luftfeuchtigkeit vorgenommen werden und davon ausgegangen werden kann, dass die Luftfeuchtigkeit stabil bleibt.

In einem weiteren Aspekt betrifft die Erfindung eine Anordnung, umfassend ein Steuerungsgerät wie hierin beschrieben, wobei der wenigstens eine Datenanschluss für einen Feuchtigkeitssensor und/oder Temperatursensor mit einem Feuchtigkeitssensor verbunden ist und wobei weiterhin von den möglichen, an die jeweiligen ansteuerbaren Spannungsanschlüsse anschließbaren Trocknungsgeräten, auswählbar unter wenigstens einem Ventilator, wenigstens einem Entfeuchter, wenigstens einem Heizgerät, vorzugsweise einem Heizpaneel, und wenigstens einer Turbine, wenigstens ein Trocknungsgerät, vorzugsweise wenigstens zwei unterschiedliche Geräte an den zugehörigen ansteuerbaren Spannungsanschluss angeschlossen sind. Eine derartige Anordnung umfasst alle Komponenten, um für ein Verfahren zur Trocknung eines Bauwerks eingesetzt zu werden.

Wie schon ausgeführt, werden vorzugsweise Feuchtigkeitssensoren verwendet, die gleichzeitig als Temperatursensoren fungieren. Gemäß einer Ausführungsform umfasst eine derartige Anordnung einen Temperatursensor, der mit einem dafür vorgesehenen Datenanschluss verbunden ist.

In einem weiteren Aspekt betrifft die Erfindung ein Verfahren zur Trocknung eines zu trocknenden Bereichs eines Bauwerks mittels einer Anordnung wie hierin beschrieben, umfassend: eine Positionierung des Feuchtigkeitssensors im oder am zu trocknenden Bereich; weiterhin während des Dauerbetriebs Ermittlung unter Verwendung wenigstens eines mit dem Datenanschluss verbunden Feuchtigkeitssensors, ob eine gewünschte Luftfeuchtigkeit F_{nach} Dauerbetrieb vorliegt; weiterhin für den Fall, dass die gewünschte Luftfeuchtigkeit F_{nach} Dauerbetrieb ermittelt wird, also tatsächlich vorliegt, Ansteuerung der Spannungsanschlüsse für einen ersten Intervallbetrieb des/der angeschlossenen Trocknungsgeräts/Trocknungsgeräte über eine vorgebbare Zeitdauer T_{Intervallbetrieb}, wobei zur Erstellung eines Feuchtigkeitsverlaufs eine Gesamtmesskurve der Luftfeuchtigkeit durch kontinuierliche Messung oder Messung bei diskreten Zeitpunkten erstellt wird und wobei in dem ersten Intervallbetrieb die Spannungsanschlüsse zur Bereitstellung eines spannungslosen Zustandes angesteuert werden, falls innerhalb der Gesamtmesskurve eine Teilmesskurve innerhalb eines vorgebbaren Zeitintervalls einen stabilen Wert der Luftfeuchtigkeit anzeigt und/oder falls eine gemessene aktuelle Luftfeuchtigkeit ≤ F_{Untergrenze Intervallbetrieb}, und zur Bereitstellung einer Spannung angesteuert werden, falls eine gemessene aktuelle Luftfeuchtigkeit ≥ F_{Obergrenze Intervallbetrieb}; weiterhin nach Erreichen der Zeitdauer t_{Intervallbetrieb} des ersten Intervallbetriebs für den Fall, dass die aktuelle Luftfeuchtigkeit eine Luftfeuchtigkeit F_{Zielfeuchtigkeit} nicht überschreitet, Ausgabe einer Meldung über das Ausgabemittel, dass die Trocknung erfolgreich abgeschlossen ist und Beendigung des Verfahrens durch Ansteuern der Spannungsanschlüsse zur Bereitstellung eines spannungslosen Zustandes, und für den Fall, dass die aktuelle Luftfeuchtigkeit F_{Zielfeuchtigkeit überschreitet}; weiterhin Durchführung einer Ruhephase durch Ansteuerung der Spannungsanschlüsse zur Bereitstellung eines spannungslosen Zustandes für eine vorgebbare Zeitdauer t_{Ruhephase}; weiterhin nach Ablauf der Zeitdauer t_{Ruhephase} Messung der aktuellen Luftfeuchtigkeit F_{nach Ruhephase} und Prognostizierung einer erforderlichen Zeitdauer t_{Restlaufzeit} für das Erreichen von F_{Zielfeuchtigkeit} auf der Grundlage der während des ersten Intervallbetriebs erstellten Gesamtmesskurve, und weiterhin Durchführung eines zweiten Intervallbetriebs über die prognostizierte Zeitdauer t_{Restlaufzeit}, sowie weiterhin nach Ablauf der prognostizierten Zeitdauer t_{Restlaufzeit} Beendigung der Intervallnachtrocknung, und für den Fall, dass die aktuelle Luftfeuchtigkeit ≤ F_{Zielfeuchtigkeit}, Ausgabe einer Meldung über das Ausgabemittel, dass die Trocknung erfolgreich abgeschlossen ist, und für den Fall, dass die aktuelle Luftfeuchtigkeit F_{Zielfeuchtigkeit} überschreitet, Ausgabe einer Fehlermeldung.

Wenn hierin von der Positionierung des Feuchtigkeitssensors in oder am zu trocknenden Bereich die Rede ist, so wird damit auch die Möglichkeit umfasst, dass mehrere Feuchtigkeitssensoren in oder am zu trocknenden Bereich positioniert werden, oder dass sich das Verfahren auf mehrere zu trocknende Bereiche bezieht, die jeweils von einem oder mehreren Feuchtigkeitssensoren hinsichtlich ihrer Feuchtigkeit überwacht werden.

In dem weiteren Verfahrensschritt erfolgt während eines Dauerbetriebs eine Ermittlung unter Verwendung wenigstens eines mit dem zugehörigen Datenanschluss verbundenen Feuchtigkeitssensors, ob eine gewünschte Luftfeuchtigkeit F_{nach} Dauerbetrieb vorliegt. Der Feuchtigkeitssensor liefert dabei die Feuchtigkeitsdaten, die Ermittlung, ob eine gewünschte Feuchtigkeit vorliegt, erfolgt über die Steuerungseinheit. Bei der gewünschten Luftfeuchtigkeit t F_{nach} Dauerbetrieb handelt es sich wie analog schon hinsichtlich des Steuerungsgeräts beschrieben beispielsweise um einen Wert, bei dem kein kontinuierlicher Feuchtigkeitstransport aus einer feuchten Wand zu der angrenzenden Luft mehr möglich ist, weswegen ein fortgesetzter Betrieb des oder der Trocknungsgeräte zu einer Energieverschwendung führen würde, da die für diese Trocknungsgeräte aufgewendete Energie nicht mehr zu einer effizienten Entfernung von Feuchtigkeit führen würde. Als weiteres Beispiel bezeichnet die gewünschte Luftfeuchtigkeit F_{nach} Dauerbetrieb einen Wert, bei dem insgesamt die angrenzende Luft gerade noch nicht soweit getrocknet wurde, dass dadurch Trocknungsschäden, etwa an Holzgegenständen in einem zu trocknenden Raum, zu erwarten wären.

Für den Fall, dass nun eine entsprechende gewünschte Luftfeuchtigkeit F_{nach} Dauerbetrieb ermittelt wird, erfolgt eine Ansteuerung der Spannungsanschlüsse zur Durchführung eines ersten Intervallbetriebs über eine vorgebbare Zeitdauer t_{Intervallbetrieb}. Dabei wird durch kontinuierliche Messung oder Messungen bei diskreten Zeitpunkten eine Gesamtmesskurve der Luftfeuchtigkeit erstellt, die letztlich eine Erstellung eines Feuchtigkeitsverlaufs des zu trocknenden Bereichs ermöglicht. Wie schon hinsichtlich des Steuerungsgeräts ausgeführt, ist unter einem Intervallbetrieb generell zu verstehen, dass - anders als bei einem Dauerbetrieb - das Trocknungsgerät oder die Trocknungsgeräte nicht durchgängig betrieben werden, entsprechend einer durchgängigen Beaufschlagung der jeweiligen Spannungsanschlüsse mit Spannung, sondern zeitweilig auch nicht in Betrieb sind. Die Entscheidung darüber, ob die jeweiligen Spannungsanschlüsse mit Spannung beaufschlagt werden sollen oder nicht, erfolgt durch Analyse von Teilmesskurven innerhalb der Gesamtmesskurve. Wird innerhalb der Gesamtmesskurve eine Teilmesskurve ermittelt, die innerhalb eines vorgebbaren Zeitintervalls einen stabilen Wert der Luftfeuchtigkeit anzeigt, so deutet dies darauf hin, dass aus dem zu trocknenden Bereich nicht mehr genügend Feuchtigkeit nachgeliefert wird. Ein weiterer Betrieb des Trocknungsgeräts oder der Trocknungsgeräte ist damit energetisch nicht effizient, weswegen die Spannungsanschlüsse von der Steuerungseinheit so angesteuert werden, dass der spannungslose Zustand bereitgestellt wird und damit das Trocknungsgerät oder die Trocknungsgeräte außer Betrieb genommen werden. Die Ermittlung eines stabilen Werts für die Luftfeuchtigkeit ist für den Fachmann angesichts der hierin gemachten Offenbarung ohne weiteres möglich. Beispielsweise kann ein stabiler Wert angenommen werden, wenn innerhalb eines gegebenen Zeitintervalls alle gemessenen Werte innerhalb einer vorgebbaren Schwankungsbreite liegen, oder ein gewisser Prozentsatz der innerhalb des gegebenen Zeitintervalls gemessenen Werte innerhalb einer vorgebbaren Standardabweichung liegen. Entsprechende Vorgaben können als generische Werte im Steuerungsgerät vorgegeben oder auswählbar sein, oder von einem Bediener eingegeben werden. Wird dementsprechend innerhalb der Gesamtmesskurve eine Teilmesskurve ermittelt, die innerhalb eines vorgebbaren Zeitintervalls einen sich verändernden Wert der Luftfeuchtigkeit anzeigt, insbesondere einen sinkenden Wert der Luftfeuchtigkeit, so zeigt dies an, dass noch effizient Feuchtigkeit aus dem zu trocknenden Bereich entnommen wird und ein weiterer Betrieb des Trocknungsgeräts oder der Trocknungsgeräte sinnvoll ist. Dementsprechend erfolgt - wie schon hinsichtlich des Steuerungsgeräts ausgeführt - die Ansteuerung der Spannungsanschlüsse so, dass durch diese eine Spannung bereitgestellt wird, die wiederum zum Betrieb des oder der daran angeschlossenen Trocknungsgeräte führt.

Hinsichtlich der Zeitdauer t_{Intervallbetrieb} kann analog auf die im Zusammenhang mit dem Steuerungsgerät gemachten Ausführungen verwiesen werden.

Nach Ablauf der Zeitdauer t_{Intervallbetrieb} schließt sich in einem weiteren Verfahrensschritt eine Zeitdauer t_{Ruhephase} an, in der ein Transport von Feuchtigkeit aus tiefer gelegenen Schichten von Wänden an deren Oberflächen erfolgt und/oder eine Angleichung der Temperatur, die üblicherweise zumindest während des Betriebs des oder der Trocknungsgeräte während des Intervallbetriebs erhöht sind, auf normale Umgebungstemperaturen erfolgt.

In einem weiteren Verfahrensschritt erfolgt nach Ablauf der Zeitdauer t_{Ruhephase} eine Messung der aktuellen Luftfeuchtigkeit im oder am zu trocknenden Bereich durch den oder die Feuchtigkeitssensoren. Unter Zugrundelegung der Wert des Intervallbetriebs erstellten Gesamtmesskurve und der gemessenen aktuellen Luftfeuchtigkeit ist nun eine Prognostizierung einer erforderlichen Resttrocknungszeit t_{Restlaufzeit} möglich, die erforderlich ist um während eines anschließenden zweiten Intervallbetriebs eine gewünschte Luftfeuchtigkeit F_{Zielfeuchtigkeit} zu erreichen. Beispielsweise kann über die Gesamtsteigung der Gesamtmesskurve prognostiziert werden, wie der Feuchtigkeitsverlauf im zweiten Intervallbetrieb aussehen wird. Alternativ oder zusätzlich kann die Abfolge von Teilmesskurven, die einen stabilen Wert der Luftfeuchtigkeit anzeigen, zur Vorhersage der Resttrocknungszeit t_{Restlaufzeit} verwendet werden, da mit zunehmender Trocknung des zu trocknenden Bereichs diese Teilmesskurven in immer kürzeren Abständen zueinander zu erwarten sind. Gemäß einer Weiterbildung erfolgt auch eine Ausgabe der Resttrocknungszeit t_{Restlaufzeit} über das Ausgabemittel.

In einem weiteren Verfahrensschritt erfolgt dementsprechend eine Ansteuerung der Spannungsanschlüsse zur Durchführung eines zweiten Intervallbetriebs über eine prognostizierte Zeitdauer t_{Restlaufzeit}. Ergibt die Prognostizierung für die Resttrocknungszeit t_{Restlaufzeit} den Wert Null, so ist die Steuerungseinheit ausgebildet, das Trocknungsverfahren zu beenden, in dem die Spannungsanschlüsse zur Bereitstellung eines spannungslosen Zustandes angesteuert werden und der zweite Intervallbetrieb dementsprechend entfällt.

Wie schon hinsichtlich des Steuerungsgeräts ausgeführt, kann gemäß einer Weiterbildung vorgesehen sein, dass zu der prognostizierten Resttrocknungszeit t_{Restlaufzeit} noch eine zusätzliche Zeitdauer als Sicherheitsreserve hinzugefügt wird, mit erhöhter Verlässlichkeit das Erreichen der gewünschten Luftfeuchtigkeit F_{Zielfeuchtigkeit} nach Ablauf der Resttrocknungszeit t_{Restlaufzeit} sicherzustellen, etwa um Ungenauigkeiten der Prognose zu berücksichtigen.

Nach Ablauf der prognostizierten Zeitdauer t_{Restlaufzeit} erfolgt eine Beendigung des zweiten Intervallbetriebs durch Ansteuerung der Spannungsanschlüsse zur Bereitstellung eines spannungslosen Zustandes und eine Messung einer aktuellen Luftfeuchtigkeit, und für den Fall, dass die aktuelle Luftfeuchtigkeit ≤ F_{Zielfeuchtigkeit}, eine Ausgabe einer Meldung über das Ausgabemittel, dass die Trocknung erfolgreich abgeschlossen ist, und für den Fall, dass die aktuelle Luftfeuchtigkeit F_{Zielfeuchtigkeit} überschreitet, eine Ausgabe einer Fehlermeldung, beispielsweise über das Ausgabemittel und/oder ein Datenfernübertragungsmodul.

Wie auch schon im Zusammenhang mit dem Steuerungsgerät ausgeführt, kann für den Fall, dass nach Ablauf der prognostizierten Zeitdauer t_{Restlaufzeit} für die Resttrocknungszeit die aktuelle Luftfeuchtigkeit größer ist als F_{Zielfeuchtigkeit} gemäß einer Weiterbildung vorgesehen sein, dass nach Ausgabe der Fehlermeldung eine erneute Abfolge aus einer erneuten Ruhephase der Zeitdauer t_{Ruhephase}, einer Messung der aktuellen Luftfeuchtigkeit F_{nach} Ruhephase und ein erneuter Intervallbetrieb durchgeführt werden. Die Resttrocknungszeit t_{Restlaufzeit} für diesen erneuten Intervallbetrieb kann dabei auf der Grundlage einer während des vorhergehenden Intervallbetriebs erstellten Gesamtmesskurve und der aktuell gemessenen Luftfeuchtigkeit F_{nach} Ruhephase erfolgen. Diese Abfolge kann beliebig oft wiederholt werden, sofern nicht eine vorgebbare Obergrenze für die Anzahl an Abfolgen vorliegt. Liegt eine derartige Obergrenze vor und wird diese erreicht, so erfolgt die Ausgabe einer Fehlermeldung, dass die aktuelle Luftfeuchtigkeit den vorgebbaren Wert für die gewünschte Zielfeuchtigkeit F_{Zielfeuchtigkeit} überschreitet und kein weiterer Intervallbetrieb durchgeführt wird. Ist eine derartige Obergrenze nicht erreicht oder liegt eine solche nicht vor, so kann für jede neue Abfolge die jeweils gültige Zeitdauer t_{Restlaufzeit} auf dem Ausgabemittel ausgegeben werden und/oder über ein gegebenenfalls vorhandenes Datenfernübertragungsmodul an einen Datenempfänger übermittelt werden.

Gemäß einer Ausführungsform des Verfahrens gilt eine gewünschte Luftfeuchtigkeit beim Dauerbetrieb als ermittelt, sobald die gemessene aktuelle Luftfeuchtigkeit auf einen Zielwert F_{Untergrenze} abgesunken ist, sofern ein Zielwert F_{Untergrenze} der Luftfeuchtigkeit vorgegeben ist, sofern kein Zielwert F_{Untergrenze} vorgegeben ist, gilt eine gewünschte Luftfeuchtigkeit beim Dauerbetrieb als ermittelt, sobald die gemessene Luftfeuchtigkeit über einen vorgebbaren Zeitraum stabil bleibt. Für den Fall, dass ein Zielwert F_{untergrenze} vorgegeben ist und die gemessene aktuelle Luftfeuchtigkeit vor Erreichen des Zielwerts F_{Untergrenze} über einen vorgebbaren Zeitraum stabil bleibt, so gilt eine gewünschte Luftfeuchtigkeit beim Dauerbetrieb als ermittelt, sofern der Zielwert F_{Untergrenze} einen vorgebbaren Toleranzwert nicht überschreitet, wobei Zielwert F_{Untergrenze} ≤ Toleranzwert gilt. Beispielsweise kann der Fall auftreten, dass ein sehr niedriger Zielwert F_{Untergrenze} vorgegeben wird, beispielsweise ein Zielwert von deutlich weniger als 60 % Luftfeuchtigkeit, insbesondere relativer Luftfeuchtigkeit, wie etwa 40 % Luftfeuchtigkeit, den zu erreichen für einen Dauerbetrieb möglicherweise unrealistisch ist. In diesem Fall kann ein Toleranzwert vorgegeben sein, beispielsweise im Bereich von 58 bis 62 % Luftfeuchtigkeit, insbesondere relativer Luftfeuchtigkeit, wie etwa 60 % Luftfeuchtigkeit. Stellt sich nun ein stabiler Wert für die gemessene aktuelle Luftfeuchtigkeit oberhalb von Zielwert F_{Untergrenze} ein und ist der Zielwert F_{Untergrenze} kleiner als der Toleranzwert, so ist ersichtlich, dass der Zielwert F_{Untergrenze} möglicherweise als zu unrealistisch niedrig angesetzt ist, weswegen der stabile Wert für die gemessene aktuelle Luftfeuchtigkeit als Erreichen der gewünschten Luftfeuchtigkeit F_{nach} Dauerbetrieb gewertet werden kann.

Für alle hierin beschriebenen Verfahren kann vorgesehen sein, dass vor Ansteuerung der Spannungsanschlüsse für einen Dauerbetrieb ein Messen einer aktuellen Luftfeuchtigkeit mittels des Feuchtigkeitssensors erfolgt, wobei nachfolgend der Dauerbetrieb eingeleitet wird, sobald der Feuchtigkeitssensor einen stabilen Messwert liefert. Werden mehrere Feuchtigkeitssensoren verwendet, dann wird der Dauerbetrieb erst eingeleitet, wenn alle Feuchtigkeitssensoren stabile Messwerte liefern. Insbesondere zur kalten Jahreszeit kann es sein, dass ein Feuchtigkeitssensor verwendet wird, der zuvor sehr niedrigen Umgebungstemperaturen ausgesetzt war, beispielsweise während des Transports zum Bauwerk, und nun an die zu trocknende Stelle des Bauwerks positioniert wird, wo in der Regel eine deutlich höhere Temperatur vorliegt. Solange der Feuchtigkeitssensor sich nicht an diese vorliegende Temperatur angepasst hat, wird er wenig brauchbare Werte zur Luftfeuchtigkeit liefern. Ein stabiler Messwert ist daran zu erkennen, dass ein innerhalb einer vorgebbaren Schwankungsbreite gleichbleibender Feuchtigkeitswert angezeigt wird, sofern gleichzeitig keinerlei Maßnahmen zur Veränderung der vorherrschenden Luftfeuchtigkeit vorgenommen werden und somit davon ausgegangen werden kann, dass die Luftfeuchtigkeit stabil bleibt.

Für alle hierin beschriebenen Verfahren kann vorgesehen sein, dass über das Ausgabemittel des Steuerungsgeräts der Anordnung eine Meldung oder mehrere Meldungen ausgebbar sind. Ein nicht-beschränkendes Beispiel für eine entsprechende Meldung ist die Meldung, dass der Feuchtigkeitssensor und/oder der Temperatursensor defekt ist. Ein entsprechender Defekt lässt sich beispielsweise annehmen, wenn der Feuchtigkeitssensor oder der Temperatursensor überhaupt keinen Meßwert oder trotz sich verändernde Umgebungsbedingungen immer den gleichen Messwert anzeigt. Ein weiteres nicht-beschränkendes Beispiel ist die Meldung, dass während des Dauerbetriebs des Trocknungsgeräts oder der Trocknungsgeräte keine Absenkung der gemessenen Luftfeuchtigkeit feststellbar ist. Eine derartige Meldung könnte als mögliche Ursache einen Feuchtigkeitsnachschub haben, so dass sich kein Trocknungserfolg einstellt. Eine weitere mögliche Ursache wäre ein Defekt eines oder mehrerer der betriebenen Trocknungsgeräte, und/oder des Feuchtigkeitssensors oder der Feuchtigkeitssensoren ein weiteres nicht-beschränkendes Beispiel ist die Meldung, dass während der Dauertrocknung der vorgebbaren Toleranzwert überschritten wird. Diese Meldung deutet ebenfalls daraufhin das ein Feuchtigkeitsnachschub vorliegen könnte, oder dass eines oder mehrerer der Trocknungsgeräte, oder einer oder mehrerer der Feuchtigkeitssensoren defekt ist. Ein weiteres nicht-beschränkendes Beispiel ist die Meldung, dass während einer Wandtrocknung ein atypischer Verlauf einer Temperaturkurve oder Feuchtigkeitskurve während der Dauertrocknung vorliegt. Dies könnte als Ursache einen defekten Temperatursensor oder Feuchtigkeitssensor, ein defektes Trocknungsgerät, und/oder eine nicht identifizierte zusätzliche Wärmequelle oder Kältequelle am zu trocknenden Bereich haben. Alternativ oder zusätzlich diese entsprechenden Meldungen über ein Datenfernübertragungsmodul übertragen werden für den Fall, dass das Verfahren mit einer Anordnung durchgeführt wird, welches ein Steuerungsgerät umfasst, welches seinerseits ein entsprechendes Datenfernübertragungsmodul umfasst. Durch die Meldungen wird ein Bediener vorteilhaft frühzeitig darauf aufmerksam gemacht, dass ein Problem mit dem Trocknungsverfahren vorliegt. Damit steigt die Wahrscheinlichkeit, dass das Problem schnell behoben wird und keine nutzlose, weil ineffiziente, Trocknung durchgeführt wird.

Gemäß einer Ausführungsform des Verfahrens ist der zu trocknende Bereich eine Wand ist, wobei über den wenigstens einen Feuchtigkeitssensor die Luftfeuchtigkeit an der Wand messbar ist und wobei an die ansteuerbaren Spannungsanschlüsse des Steuerungsgeräts als Trocknungsgeräte angeschlossen sind wenigstens ein Heizgerät zur Aufheizung der zu trocknenden Wand und ein Entfeuchter. Vorteilhaft stellt dies eine effiziente Kombination zur Durchführung einer Trocknung dar, wobei, eine Durchführung des hierin beschriebenen Verfahrens gewährleistet ist. Alternativ sind angeschlossen wenigstens ein Heizgerät zur Aufheizung der zu trocknenden Wand, ein Entfeuchter sowie ein Ventilator. Damit lässt sich insbesondere eine Entfeuchtung von Bauwerken durchführen, die stärker mit Feuchtigkeit belastet sind und/oder bei denen die aus der Luft entnommene Feuchtigkeit nicht anderweitig abgeführt werden kann.

Gemäß einer Ausführungsform des Verfahrens ist der zu trocknende Bereich ein Hohlraum ist, wobei über den Feuchtigkeitssensor die Luftfeuchtigkeit der Luft im Hohlraum messbar ist und wobei an die ansteuerbaren Spannungsanschlüsse des Steuerungsgeräts als Trocknungsgeräte angeschlossen sind ein Entfeuchter zum Entfeuchtung von Luft, und eine Turbine zum Einleiten der durch den Entfeuchter entfeuchteten Luft in den Hohlraum. Der wenigstens eine Feuchtigkeitssensor kann direkt im Hohlraum angebracht sein oder alternativ in einem Luftstrom, mit dem die durch die Turbine in den Hohlraum eingeleitete Luft wieder austritt.

Gemäß einer Ausführungsform ist der zu trocknende Bereich ein Raum, wobei an die ansteuerbaren Spannungsanschlüsse des Steuerungsgeräts als Trocknungsgeräte angeschlossen sind wenigstens ein Ventilator zur Umwälzung der Raumluft sowie ein Entfeuchter zur Trocknung der Raumluft, sowie optional wenigstens ein Heizgerät zur Erwärmung der Raumluft, und wobei über den Feuchtigkeitssensor die relative Feuchtigkeit der Raumluft messbar ist.

Die vorstehend beschriebenen Ausführungsformen der Wandtrocknung, der Hohlraumtrocknung und der Raumtrocknung können beliebig miteinander kombiniert werden. Insbesondere kann eine Kombination aus einer Wandtrocknung einer Hohlraumtrocknung vorgesehen sein. Dabei wird vorzugsweise mittels der Wandtrocknung diejenige Wand getrocknet, welche gleichzeitig eine Wand des Hohlraums darstellt. Als ein Beispiel ist vorgesehen, dass die Wandtrocknung ein Heizelement, beispielsweise ein Infrarotpanel umfasst, mit welchem die zu trocknende Wand erwärmt wird, und weiterhin einen Entfeuchter, mit dem die von der Wand abgegebene Feuchtigkeit abgeschieden wird. Optional kann noch ein Ventilator vorgesehen sein, um einen besseren Luftaustausch über der erwärmten Wand zu gewährleisten. Die mittels des Entfeuchters getrocknete Luft kann über die Turbine in den Hohlraum eingeleitet werden und zu dessen Trocknung beitragen. Die Steuerung der Wandtrocknung und der Hohlraumtrocknung können miteinander gekoppelt sein, sodass beispielsweise der Dauerbetrieb, die Ruhephase und der erste Intervallbetrieb, gegebenenfalls gefolgt von dem zweiten Intervallbetrieb synchron verlaufen. Alternativ können die Trocknungen voneinander getrennt gesteuert werden, was über die unabhängig voneinander mit einer Spannung beaufschlagbaren Spannungsanschlüsse, an welche die jeweiligen Trocknungsgeräte angeschlossen sind, problemlos möglich ist. Beispielsweise können während der ersten Intervalltrocknung die Spannungsanschlüsse zur Versorgung der Trocknungsgeräte für die Wandtrocknung so angesteuert sein, dass ein spannungsloser Zustand vorliegt, weil für die Wandtrocknung die derzeitige Teilmesskurve einen stabilen Wert der Luftfeuchtigkeit anzeigt. Dementsprechend ist es sinnvoll, dass Heizgerät außer Betrieb zu nehmen. Gleichzeitig können jedoch der Ventilator und die Turbine betrieben werden, um die Luft mit stabiler Luftfeuchtigkeit in den Hohlraum einzuleiten und dessen Trocknung weiter zu betreiben.

Gemäß einer Ausführungsform umfasst das Verfahren die Ausgabe von Meldungen an einen Datenempfänger nach Übertragung doch ein Datenfernübertragungsmodul des Steuergeräts. Gemäß einer Weiterbildung des Verfahrens ist das Datenfernübertragungsmodul des Steuerungsgeräts ausgebildet, von dem Datenempfänger, der nun seinerseits gleichzeitig als Datensender ausgebildet ist, Daten zu empfangen. Hierdurch wird, wie schon im Rahmen der Steuerungsgeräts ausgeführt, vorteilhaft die Möglichkeit eröffnet, über den auch als Datensender ausgebildeten Datenempfänger Daten zu übermitteln, beispielsweise die vorstehend genannten Werte für einen Zielwert F_{Untergrenze} für eine während des Dauerbetriebs nicht zu unterschreitende Luftfeuchtigkeit, eines Toleranzwerts, einer Luftfeuchtigkeit F_{Obergrenze} Intervallbetrieb, einer Luftfeuchtigkeit F_{Untergrenze Intervallbetrieb}, eines Zielwerts Fnach Ruhephase, eines Zielwerts F_{Zielfeuchtigkeit} für eine gewünschte maximale Luftfeuchtigkeit nach Abschluss der Trocknung, und/oder einer Dauer t_{Intervallbetrieb} für die Durchführung eines Intervallbetriebs eines oder mehrerer Trocknungsgeräte, und/oder eine Auswahl generisch im Steuerungsgerät hinterlegter Werte treffen. Ebenfalls wird dadurch die Möglichkeit eröffnet, von dem gleichzeitig als Datensender ausgebildeten Datenempfänger Steuerungsdaten an der Steuerungsgerät zu übermitteln. Beispielsweise lässt sich somit das von dem Steuerungsgerät durchzuführende Trocknungsverfahren, welches normalerweise direkt am Steuerungsgerät initiiert würde, über den als Datensender ausgebildeten Datenempfänger zu initiieren oder abzubrechen. Insgesamt ist somit eine vollständige Fernüberwachung und Fernkontrolle des Steuerungsgeräts beziehungsweise des darauf ausgeführten Trocknungsverfahrens möglich. Insbesondere besteht auch für den Fall, dass Meldungen hinsichtlich eines nicht erreichten Trocknungserfolges ausgegeben werden, die Möglichkeit, durch entsprechende Eingabe an dem als Datensender ausgebildeten Datenempfänger zu entscheiden, ob das Trocknungsverfahren weiter durchgeführt werden soll oder abgebrochen werden soll. Beispiele für weitere Steuerungsdaten sind Anweisungen zur Selbstkontrolle von Feuchtigkeits- und/oder Temperatursensoren, Einstellungen für die Übermittlung von Daten, beispielsweise die Häufigkeit der Erfassung und/oder der Übermittlung von Feuchtigkeitsdaten, und dergleichen. Nicht-beschränkende Beispiele für auch als Daten sind ausgebildete Datenempfänger sind Mobiltelefone, die mit dem Datenfernübertragungsmodul des Steuergeräts kommunizieren, oder über eine WLAN-Verbindung oder eine Internetverbindung mit dem Datenfernübertragungsmodul kommunizierende Geräte, beispielsweise Computer. Beispielsweise sind auf den Mobiltelefonen entsprechende Apps beziehungsweise auf den Computern entsprechende Programme für das Senden und/oder Empfangen von Daten, und/oder deren Präsentation installiert. Weitere Vorteile, Merkmale und Einzelheiten ergeben sich aus der nachfolgenden Beschreibung, in der - gegebenenfalls unter Bezug auf die Zeichnungen - zumindest ein Ausführungsbeispiel im Einzelnen beschrieben ist. Gleiche, ähnliche und/oder funktionsgleiche Teile sind mit gleichen Bezugszeichen versehen.

Es zeigen:
- Fig. 1: eine schematische Darstellung eines Steuerungsgeräts,
- Fig. 2: ein beispielhaftes Ergebnis einer Trocknung,
- Fig. 3: ein schematisches Ablaufdiagramm eines Verfahrens zur Trocknung.

Figur 1 zeigt eine schematische Darstellung eines Steuerungsgeräts 10, umfassend einen Netzstecker 12 zur Spannungsversorgung des Steuerungsgeräts. Weiterhin beispielhaft dargestellt sind ein Spannungsanschluss 14 für einen Ventilator, zwei Spannungsanschlüsse 18a und 18b für zwei Entfeuchter, drei Spannungsanschlüsse 20a,b,c für entsprechende Heizgeräte, beispielsweise für Infrarotpaneele, und zwei Spannungsanschlüsse 22a und 22b für zwei Turbinen als jeweilig anzuschließende Trocknungsgeräte. Des Weiteren umfasst das Steuerungsgerät 10 beispielhaft noch vier Datenanschlüsse 24a,b,c,d für Feuchtigkeitssensoren und/oder Temperatursensoren. Vorzugsweise handelt sich um eine Kombination aus Feuchtigkeitssensoren und Temperatursensoren. Ein Ausgabemittel 26 dient zur Ausgabe von Meldungen, beispielsweise Meldungen über einen Trocknungserfolg, über Störungen, über aktuell gemessene Luftfeuchtigkeiten, und/oder über vorgegebene Zielwerte, und es vorzugsweise gleichzeitig als Eingabemittel ausgebildet, beispielsweise in Form eines berührungsempfindlichen Bildschirms. Eine Steuerungseinheit 28, die vorzugsweise einen Mikroprozessor mit entsprechender Softwareprogrammierung und/oder Hardwareprogrammierung umfasst, ist im Inneren des Steuerungsgeräts 10 angeordnet und aus diesem Grund mittels punktierter Linie dargestellt. Die Steuerungseinheit 28 steuert die Ansteuerung der Spannungsanschlüsse, verarbeitet die über die Datenanschlüsse gelieferten Daten zur Luftfeuchtigkeit und/oder Temperatur, und erstellt die Gesamtmesskurve.

Figur 2 zeigt ein beispielhaftes Ergebnis einer Trocknung, wobei auf der X-Achse die Zeit und auf der Y-Achse die relative Luftfeuchtigkeit aufgetragen ist. Der Bereich A zwischen der Y-Achse und der ersten senkrechten gestrichelten Linie zeigt zu Beginn der Trocknung einen Dauerbetrieb des oder der Trocknungsgeräte. Die während dieses Dauerbetriebs über den wenigstens einen Feuchtigkeitssensor ermittelten Daten zur Luftfeuchtigkeit in oder am zu trocknenden Bereich zeigen, dass eine anhaltende Abnahme der Luftfeuchtigkeit erfolgt. Gegen Ende des Dauerbetriebs wird durch Auswertung der Feuchtigkeitsdaten über die Steuerungseinheit ermittelt, dass nun eine gewünschte Luftfeuchtigkeit vorliegt, da trotz des Betriebs des oder der Trocknungsgeräte die Luftfeuchtigkeit praktisch nicht mehr abnimmt, ein weiterer Betrieb also energetisch nicht mehr sinnvoll ist.

Daraufhin schließt sich eine erste Intervalltrocknung an, die über eine Zeitdauer t_{Intervallbetrieb} läuft und in Figur 2 dem Bereich B entspricht. Dabei ist vorgegeben, dass eine Ansteuerung der Spannungsanschlüsse für einen spannungslosen Zustand erfolgen soll, wenn innerhalb der Gesamtmesskurve, die sich innerhalb des Bereichs B erstreckt, eine Teilmesskurve auftritt, die auf einen stabilen Wert eine Luftfeuchtigkeit hinweist, also eine sich praktisch nicht mehr ändernde Luftfeuchtigkeit. Beispielhaft sind vier Teilmesskurven b1, b2, b3 und b4 dargestellt, innerhalb derer die Steigung der Luftfeuchtigkeitskurve praktisch null ist, sodass hier trotz aufgewandter Trocknungsleistung des oder der Trocknungsgeräte kein weiterer Trocknungserfolg erzielt wird. Dementsprechend erfolgt am Ende dieser Teilmesskurven b1, b2, b3 und b4 eine Ansteuerung der Spannungsanschlüsse durch die Steuerungseinheit zur Einnahme eines spannungslosen Zustands, die in der Figur 2 durch einen senkrechten Pfeil symbolisiert ist. Sobald die Trocknungsgeräte nicht in Betrieb sind, steigt die Luftfeuchtigkeit dementsprechend wieder an. Beispielhaft ist in dem gezeigten Beispiel vorgegeben, dass nach einer bestimmten Zunahme der Luftfeuchtigkeit ab dem stabilen Wert, der Anlass für eine Beendigung des Betriebs der Trocknungsgeräte war, beispielsweise nach einem Anstieg der Luftfeuchtigkeit um einen vorgebbaren Prozentsatz nach oben, die Trocknungsgeräte durch entsprechende Spannungsbeaufschlagung der Spannungsanschlüsse wieder in Betrieb genommen werden. Dementsprechend sinkt die Kurve der Luftfeuchtigkeit wieder ab. Nach Erreichen der Zeitdauer t_{Intervallbetrieb} erfolgt eine Ansteuerung der Spannungsanschlüsse durch die Steuerungseinheit derart, dass ein spannungsloser Zustand eingenommen wird, und es schließt sich die Ruhephase der Zeitdauer t_{Ruhephase} an, die in Figur 2 als Bereich C bezeichnet ist. Während der Ruhephase erfolgt eine Rückfeuchtung und/oder eine Angleichung der Temperatur von derjenigen Temperatur, die während der Trocknung vorherrschte, auf normale Umgebungstemperatur. Basierend auf der aktuellen Luftfeuchtigkeit, die am Ende der Ruhephase gemessen wird ist die Steuerungseinheit nun in der Lage, unter Zugrundelegung der Steigung der Gesamtmesskurve während des Intervallbetriebs, die in dem Bereich B als ein Pfeil mit Richtlinie und negativer Steigung dargestellt ist, eine erforderliche Resttrocknungszeit t_{Restlaufzeit} während eines zweiten Intervallbetriebs zu prognostizieren, mit der eine gewünschte Luftfeuchtigkeit F_{Zielfeuchtigkeit} erreichbar ist. Die Phase des zweiten Intervallbetriebs ist in Figur 2 im Bereich D dargestellt.

Figur 3 zeigt ein schematisches Ablaufdiagramm eines Verfahrens zur Trocknung. In einem Verfahrensschritt 100 erfolgende Positionierung eines Feuchtigkeitssensors in oder am getrockneten Bereich. Anschließend schließt sich in einem Verfahrensschritt 150 ein Dauerbetrieb an, bei dem unter Verwendung des wenigstens eines Feuchtigkeitssensors von der Steuerungseinheit ermittelt wird, ob eine gewünschte Luftfeuchtigkeit F_{nach} Dauerbetrieb vorliegt. Trifft dies nicht zu, so erfolgt weiterhin die Messung der Luftfeuchtigkeit unter weiterem Dauerbetrieb, und eine Ermittlung, ob diese der gewünschten Luftfeuchtigkeit F_{nach} Dauerbetrieb entspricht. Sobald dies zutrifft, erfolgt in einem Verfahrensschritt 200 eine Ansteuerung der Spannungsanschlüsse für einen ersten Intervallbetrieb des/der angeschlossenen Trocknungsgeräts/Trocknungsgeräte über eine vorgebbare Zeitdauer t_{Intervallbetrieb}, wobei zur Erstellung eines Feuchtigkeitsverlaufs eine Gesamtmesskurve der Luftfeuchtigkeit durch kontinuierliche Messung oder Messung bei diskreten Zeitpunkten erstellt wird, und wobei in dem ersten Intervallbetrieb die Spannungsanschlüsse zur Bereitstellung eines spannungslosen Zustandes angesteuert werden, falls innerhalb der Gesamtmesskurve eine Teilmesskurve innerhalb eines vorgebbaren Zeitintervalls einen stabilen Wert der Luftfeuchtigkeit und/oder das Erreichen einer Luftfeuchtigkeit anzeigt, die kleiner oder gleich F_{Untergrenze} Intervallbetrieb ist, und zur Bereitstellung einer Spannung angesteuert werden, falls für eine gemessene aktuelle Luftfeuchtigkeit gilt, dass diese größer oder gleich ist F_{Obergrenze} Intervallbetrieb.

Nach Erreichen der Zeitdauer t_{Intervallbetrieb} des ersten Intervallbetriebs erfolgt in einem Verfahrensschritt 250 für den Fall, dass die aktuelle Luftfeuchtigkeit eine Luftfeuchtigkeit F_{Zielfeuchtigkeit} nicht überschreitet, die Ausgabe einer Meldung über das Ausgabemittel, dass die Trocknung erfolgreich abgeschlossen ist, und eine Beendigung des Verfahrens durch Ansteuern der Spannungsanschlüsse zur Bereitstellung eines spannungslosen Zustandes in einem Verfahrensschritt 270, und für den Fall, dass die aktuelle Luftfeuchtigkeit F_{Zielfeuchtigkeit} überschreitet, einem Verfahrensschritt 300 eine Durchführung einer Ruhephase durch Ansteuerung der Spannungsanschlüsse zur Bereitstellung eines spannungslosen Zustandes für eine vorgebbare Zeitdauer t_{Ruhephase}. Anschließend erfolgt nach Ablauf dieser Zeitdauer t_{Ruhephase} in einem Verfahrensschritt 350 eine Messung der aktuellen Luftfeuchtigkeit F_{nach} Ruhephase und eine Prognostizierung einer erforderlichen Zeitdauer t_{Restlaufzeit} für das Erreichen von F_{Zielfeuchtigkeit} auf der Grundlage der während des ersten Intervallbetriebs erstellten Gesamtmesskurve. In einem Verfahrensschritt 400 erfolgt eine Durchführung des zweiten Intervallbetriebs über die prognostizierte Zeitdauer t_{Restlaufzeit}. Nach Erreichen der Zeitdauer t_{Restlaufzeit} erfolgt in einem Verfahrensschritt 450 eine Messung der aktuellen Luftfeuchtigkeit, und für den Fall, dass die aktuelle Luftfeuchtigkeit ≤ F_{Zielfeuchtigkeit}, in einem Verfahrensschritt 500 eine Ausgabe einer Meldung über das Ausgabemittel, dass die Trocknung erfolgreich abgeschlossen ist, und für den Fall, dass die aktuelle Luftfeuchtigkeit größer ist als F_{Zielfeuchtigkeit}, in einem Verfahrensschritt 470 die Ausgabe einer Fehlermeldung.

Obwohl die Erfindung im Detail durch bevorzugte Ausführungsbeispiele näher illustriert und erläutert wurde, so ist die Erfindung nicht durch die offenbarten Beispiele eingeschränkt und andere Variationen können vom Fachmann hieraus abgeleitet werden, ohne den Schutzumfang der Erfindung zu verlassen. Es ist daher klar, dass eine Vielzahl von Variationsmöglichkeiten existiert. Es ist ebenfalls klar, dass beispielhaft genannte Ausführungsformen wirklich nur Beispiele darstellen, die nicht in irgendeiner Weise als Begrenzung etwa des Schutzbereichs, der Anwendungsmöglichkeiten oder der Konfiguration der Erfindung aufzufassen sind. Vielmehr versetzen die vorhergehende Beschreibung und die Figurenbeschreibung den Fachmann in die Lage, die beispielhaften Ausführungsformen konkret umzusetzen, wobei der Fachmann in Kenntnis des offenbarten Erfindungsgedankens vielfältige Änderungen, beispielsweise hinsichtlich der Funktion oder der Anordnung einzelner, in einer beispielhaften Ausführungsform genannter Elemente, vornehmen kann, ohne den Schutzbereich zu verlassen, der durch die Ansprüche und deren rechtliche Entsprechungen, wie etwa weitergehenden Erläuterungen in der Beschreibung, definiert wird.

### Bezugszeichenliste

- 10: Steuerungsgerät
- 12: Netzstecker
- 14: Spannungsanschluss für Ventilator als Trocknungsgerät
- 18: Spannungsanschluss für Entfeuchter als Trocknungsgerät
- 20: Spannungsanschluss für Heizgerät als Trocknungsgerät
- 22: Spannungsanschluss für Turbine als Trocknungsgerät
- 24: Datenanschluss für einen Feuchtigkeitssensor und/oder Temperatursensor
- 26: Ausgabemittel
- 28: Steuerungseinheit

- 100 - 500: Verfahrensschritte

## Patentansprüche

1. Steuerungsgerät (10) zur Durchführung eines Verfahrens zur Trocknung eines zu trocknenden Bereichs eines Bauwerks, wobei das Steuerungsgerät (10) umfasst
- wenigstens einen Netzstecker (12) zur Spannungsversorgung des Steuerungsgeräts (10),
- wenigstens einen ansteuerbaren Spannungsanschluss (14) für ein als Ventilator ausgeführtes Trocknungsgerät,
- wenigstens einen ansteuerbaren Spannungsanschluss (18) für ein als Entfeuchter ausgeführtes Trocknungsgerät,
- wenigstens einen ansteuerbaren Spannungsanschluss (20) für ein als Heizgerät, vorzugsweise als Heizpaneel ausgeführtes Trocknungsgerät,
- wenigstens einen ansteuerbaren Spannungsanschluss (22) für ein als Turbine ausgeführtes Trocknungsgerät,
- wenigstens einen Datenanschluss (24) für einen Feuchtigkeitssensor und/oder Temperatursensor,
- ein Ausgabemittel (26) zur Ausgabe von Meldungen,
- eine Steuerungseinheit (28), mit welcher in Abhängigkeit von über den wenigstens einen Datenanschluss (24) für einen Feuchtigkeitssensor bereitstellbaren Feuchtigkeitsdaten zur Luftfeuchtigkeit im oder am zu trocknenden Bereich der wenigstens eine ansteuerbare Spannungsanschluss (14) für einen Ventilator, der wenigstens eine ansteuerbare Spannungsanschluss (18) für einen Entfeuchter, der wenigstens eine ansteuerbare Spannungsanschluss (20) für ein Heizgerät und der wenigstens eine ansteuerbare Spannungsanschluss (22) für eine Turbine unabhängig voneinander mit einer Spannung beaufschlagbar ist/sind,
wobei die Steuerungseinheit (28) ausgebildet ist, während der Trocknung des zu trocknenden Bereichs durch Betrieb eines oder mehrerer Trocknungsgeräte über den Datenanschluss (24) für den wenigstens einen Feuchtigkeitssensor und/oder Temperatursensor Luftfeuchtigkeitsdaten zu ermitteln und daraus einen Feuchtigkeitsverlauf des zu trocknenden Bereichs zu erstellen, nach einer Ruhephase der Zeitdauer t_{Ruhephase} des oder der Trocknungsgeräte anhand des erstellten Feuchtigkeitsverlaufs und einer gemessenen aktuellen Luftfeuchtigkeit F_{nach} Ruhephase einen zukünftigen Feuchtigkeitsverlauf bei erneutem Betrieb eines oder mehrerer der Trocknungsgeräte zu prognostizieren, und anhand des prognostizierten zukünftigen Feuchtigkeitsverlaufs eine Meldung über eine ermittelte Resttrocknungszeit t_{Restlaufzeit} auszugeben, nach deren Ablauf eine vorgebbare gewünschte Luftfeuchtigkeit F_{Zielfeuchtigkeit} des zu trocknenden Bereichs nicht überschritten sein wird,
wobei die Steuerungseinheit (28) ausgebildet ist zur Durchführung eines Verfahrens zur Trocknung, umfassend
- Ansteuerung der Spannungsanschlüsse (14, 18, 20, 22) zur Einnahme eines dauerhaft spannungsbeaufschlagten Zustandes zur Ermöglichung eines Dauerbetriebs eines oder mehrerer angeschlossener Trocknungsgeräte,
- während des Dauerbetriebs Ermittlung mittels wenigstens eines mit dem Datenanschluss (24) verbundenen Feuchtigkeitssensors, ob eine gewünschte Luftfeuchtigkeit F_{nach} Dauerbetrieb vorliegt,
- für den Fall, dass die gewünschte Luftfeuchtigkeit F_{nach} Dauerbetrieb ermittelt wird, Ansteuerung der Spannungsanschlüsse (14, 18, 20, 22) zur Durchführung eines ersten Intervallbetriebs über eine vorgebbare Zeitdauer t_{Intervallbetrieb} und Erstellung des Feuchtigkeitsverlaufs durch Erstellung einer Gesamtmesskurve der Luftfeuchtigkeit,
unter Ansteuerung der Spannungsanschlüsse (14, 18, 20, 22) zur Bereitstellung eines spannungslosen Zustandes, falls innerhalb der Gesamtmesskurve eine Teilmesskurve innerhalb eines vorgebbaren Zeitintervalls einen stabilen Wert der Luftfeuchtigkeit anzeigt und/oder falls eine gemessene aktuelle Luftfeuchtigkeit ≤ F_{Untergrenze Intervallbetrieb}, und unter Ansteuerung zur Bereitstellung einer Spannung, falls eine gemessene aktuelle Luftfeuchtigkeit ≥ F_{Obergrenze Intervallbetrieb},
- nach Ablauf der Zeitdauer t_{Intervallbetrieb} Ansteuerung der Spannungsanschlüsse (14, 18, 20, 22) zur Einnahme eines spannungslosen Zustands zur Durchführung der Ruhephase über die vorgebbare Zeitdauer t_{Ruhephase}
- nach Ablauf der Zeitdauer t_{Ruhephase} Messung der aktuellen Luftfeuchtigkeit F_{nach} Ruhephase im oder am zu trocknenden Bereich,
- Prognostizierung einer für das Erreichen von F_{Zielfeuchtigkeit} erforderlichen Resttrocknungszeit t_{Restlaufzeit} auf der Grundlage der während des Intervallbetriebs erstellten Gesamtmesskurve und der gemessenen aktuellen Luftfeuchtigkeit F_{nach} Ruhephase, und
- Ansteuerung der Spannungsanschlüsse (14, 18, 20, 22) zur Durchführung eines zweiten Intervallbetriebs über die prognostizierte Zeitdauer t_{Restlaufzeit}

2. Steuerungsgerät (10) nach Anspruch 1, wobei das Steuerungsgerät (10) ausgebildet ist, im Verfahren zur Trocknung weiterhin folgenden Schritt durchzuführen:
- nach Ablauf der prognostizierten Zeitdauer t_{Restlaufzeit} Beendigung des zweiten Intervallbetriebs, und für den Fall, dass die aktuelle Luftfeuchtigkeit ≤ F_{Zielfeuchtigkeit} Ausgabe einer Meldung über das Ausgabemittel (26), dass die Trocknung erfolgreich abgeschlossen ist, und für den Fall, dass die aktuelle Luftfeuchtigkeit > F_{Zielfeuchtigkeit}, Ausgabe einer Fehlermeldung.

3. Steuerungsgerät (10) nach einem der vorhergehenden Ansprüche, weiterhin umfassend ein Datenfernübertragungsmodul, mit dem eine ermittelte Resttrocknungszeit t_{Restlaufzeit} und/oder eine Meldung an einen Datenempfänger übermittelbar ist.

4. Steuerungsgerät (10) nach einem der vorhergehenden Ansprüche, **dadurch gekennzeichnet, dass** dem Netzstecker (12) ein im Steuerungsgerät (10) integrierter Personenschutzschalter zugeordnet ist.

5. Steuerungsgerät (10) nach einem der vorhergehenden Ansprüche, **dadurch gekennzeichnet, dass** das Steuerungsgerät (10) weiterhin einen Stromzähler umfasst, mit welchem die Summe der über den wenigstens einen ansteuerbaren Spannungsanschluss (14) für einen Ventilator, den wenigstens einen ansteuerbaren Spannungsanschluss (18) für einen Entfeuchter, den wenigstens einen ansteuerbaren Spannungsanschluss (20) für ein Heizpaneel, und den wenigstens einen ansteuerbaren Spannungsanschluss (22) für eine Turbine entnommenen elektrischen Energie erfassbar ist.

6. Steuerungsgerät (10) nach einem der vorhergehenden Ansprüche, **dadurch gekennzeichnet, dass** der wenigstens eine ansteuerbare Spannungsanschluss (14) für einen Ventilator, der wenigstens eine ansteuerbare Spannungsanschluss (18) für einen Entfeuchter, der wenigstens eine ansteuerbare Spannungsanschluss (20) für ein Heizgerät, und/oder der wenigstens eine ansteuerbare Spannungsanschluss (22) für eine Turbine mit einer Verriegelungsvorrichtung versehen ist, mit welcher ein in den jeweiligen Spannungsanschluss eingeführter Stecker und/oder der jeweilige Spannungsanschluss reversibel sicherbar ist.

7. Steuerungsgerät (10) nach einem der vorhergehenden Ansprüche, **dadurch gekennzeichnet, dass** das Steuerungsgerät (10) ein Eingabemittel zur Eingabe eines Zielwerts F_{Untergrenze} für eine während des Dauerbetriebs nicht zu unterschreitende Luftfeuchtigkeit, eines Toleranzwerts, einer Luftfeuchtigkeit F_{Obergrenze} Intervallbetrieb, einer Luftfeuchtigkeit F_{Untergrenze Intervallbetrieb}, eines Zielwerts F_{nach} Ruhephase, eines Zielwerts F_{Zielfeuchtigkeit} für eine gewünschte maximale Luftfeuchtigkeit nach Abschluss der Trocknung, und/oder einer Dauer t_{Intervallbetrieb} für die Durchführung eines Intervallbetriebs eines oder mehrerer Trocknungsgeräte, und/oder zur Auswahl generisch im Steuerungsgerät (10) hinterlegter Werte umfasst.

8. Steuerungsgerät (10) nach einem der Anspruch 3 bis 7, **dadurch gekennzeichnet, dass** das Datenfernübertragungsmodul ausgebildet ist, von dem gleichzeitig als Datensender ausgebildeten Datenempfänger Daten zu empfangen.

9. Steuerungsgerät (10) nach einem der vorhergehenden Ansprüche, **dadurch gekennzeichnet, dass** das Steuerungsgerät (10) einen zweiten Netzstecker zur Spannungsversorgung aufweist, über welchen die von dem Steuerungsgerät (10) bereitstellbare und über die Spannungsanschlüsse abrufbare elektrische Leistung verdoppelbar ist.

10. Anordnung, umfassend ein Steuerungsgerät (10) nach einem der Ansprüche 1 bis 9, wobei wenigstens ein Datenanschluss (24) für einen Feuchtigkeitssensor und/oder Temperatursensor mit einem Feuchtigkeitssensor verbunden ist und wobei weiterhin von den möglichen, an die jeweiligen ansteuerbaren Spannungsanschlüsse (14, 18, 20, 22) anschließbaren Trocknungsgeräte, auswählbar unter wenigstens einem Ventilator, wenigstens einem Entfeuchter, wenigstens einem Heizgerät, vorzugsweise einem Heizpaneel, und wenigstens einer Turbine, ein Trocknungsgerät, vorzugsweise wenigstens zwei unterschiedliche Geräte an den zugehörigen ansteuerbaren Spannungsanschluss (14, 18, 20, 22) angeschlossen sind.

11. Verfahren zur Trocknung eines zu trocknenden Bereichs eines Bauwerks mittels einer Anordnung nach Anspruch 10, umfassend:
- eine Positionierung des Feuchtigkeitssensors im oder am zu trocknenden Bereich,
- während eines Dauerbetriebs Ermittlung durch die Steuerungseinheit (28) unter Verwendung des wenigstens einen mit dem Datenanschluss (24) verbunden Feuchtigkeitssensors, ob eine gewünschte Luftfeuchtigkeit F_{nach} Dauerbetrieb vorliegt,
- für den Fall, dass die gewünschte Luftfeuchtigkeit F_{nach} Dauerbetrieb ermittelt wird, Ansteuerung der Spannungsanschlüsse (14, 18, 20, 22) für einen ersten Intervallbetrieb des/der angeschlossenen Trocknungsgeräts/Trocknungsgeräte über eine vorgebbare Zeitdauer t_{Intervallbetrieb}, wobei zur Erstellung eines Feuchtigkeitsverlaufs eine Gesamtmesskurve der Luftfeuchtigkeit durch kontinuierliche Messung oder Messung bei diskreten Zeitpunkten erstellt wird und wobei in dem ersten Intervallbetrieb die Spannungsanschlüsse (14, 18, 20, 22) zur Bereitstellung eines spannungslosen Zustandes angesteuert werden, falls innerhalb der Gesamtmesskurve eine Teilmesskurve innerhalb eines vorgebbaren Zeitintervalls einen stabilen Wert der Luftfeuchtigkeit anzeigt und/oder falls eine gemessene aktuelle Luftfeuchtigkeit ≤ F_{Untergrenze Intervallbetrieb}, und zur Bereitstellung einer Spannung angesteuert werden, falls eine gemessene aktuelle Luftfeuchtigkeit ≥ F_{Obergrenze Intervallbetrieb},
- nach Erreichen der Zeitdauer t_{Intervallbetrieb} des ersten Intervallbetriebs für den Fall, dass die aktuelle Luftfeuchtigkeit eine Luftfeuchtigkeit F_{Zielfeuchtigkeit} nicht überschreitet, Ausgabe einer Meldung über das Ausgabemittel (26), dass die Trocknung erfolgreich abgeschlossen ist, und Beendigung des Verfahrens durch Ansteuern der Spannungsanschlüsse (14, 18, 20, 22) zur Bereitstellung eines spannungslosen Zustandes, und für den Fall, dass die aktuelle Luftfeuchtigkeit F_{Zielfeuchtigkeit} überschreitet,
- Durchführung einer Ruhephase durch Ansteuerung der Spannungsanschlüsse (14, 18, 20, 22) zur Bereitstellung eines spannungslosen Zustandes für eine vorgebbare Zeitdauer t_{Ruhephase},
- nach Ablauf der Zeitdauer t_{Ruhephase} Messung der aktuellen Luftfeuchtigkeit F_{nach} Ruhephase und Prognostizierung einer erforderlichen Zeitdauer t_{Restlaufzeit} für das Erreichen von F_{Zielfeuchtigkeit} auf der Grundlage der während des ersten Intervallbetriebs erstellten Gesamtmesskurve, und
- Durchführung eines zweiten Intervallbetriebs über die prognostizierte Zeitdauer t_{Restlaufzeit},
- nach Ablauf der prognostizierten Zeitdauer t_{Restlaufzeit} Beendigung des zweiten Intervallbetriebs durch Ansteuerung der Spannungsanschlüsse (14, 18, 20, 22) zur Bereitstellung eines spannungslosen Zustandes und Messung einer aktuellen Luftfeuchtigkeit, und für den Fall, dass die aktuelle Luftfeuchtigkeit ≤ F_{Zielfeuchtigkeit}, Ausgabe einer Meldung über das Ausgabemittel (26), dass die Trocknung erfolgreich abgeschlossen ist, und für den Fall, dass die aktuelle Luftfeuchtigkeit F_{Zielfeuchtigkeit} überschreitet, Ausgabe einer Fehlermeldung.

12. Verfahren nach Anspruch 11, wobei beim Dauerbetrieb eine gewünschte Luftfeuchtigkeit F_{nach} Dauerbetrieb als ermittelt gilt,
- sobald die gemessene aktuelle Luftfeuchtigkeit auf einen Zielwert F_{Untergrenze} abgesunken ist, sofern ein Zielwert F_{Untergrenze} der Luftfeuchtigkeit vorgegeben ist,
- sobald die gemessene Luftfeuchtigkeit über einen vorgebbaren Zeitraum stabil bleibt, sofern kein Zielwert F_{Untergrenze} vorgegeben ist, und
- für den Fall, dass ein Zielwert F_{Untergrenze} vorgegeben ist und die gemessene aktuelle Luftfeuchtigkeit vor Erreichen des Zielwerts F_{Untergrenze} über einen vorgebbaren Zeitraum stabil bleibt, sofern der Zielwert F_{Untergrenze} einen vorgebbaren Toleranzwert unterschreitet.

13. Verfahren nach Anspruch 11 oder 12, wobei vor Ansteuerung der Spannungsanschlüsse (14, 18, 20, 22) für einen Dauerbetrieb ein Messen einer aktuellen Luftfeuchtigkeit mittels des Feuchtigkeitssensors erfolgt, wobei nachfolgend der Dauerbetrieb eingeleitet wird, sobald der Feuchtigkeitssensor einen stabilen Messwert liefert.

14. Verfahren nach einem der Ansprüche 11 bis 13, **dadurch gekennzeichnet, dass** als Meldung über das Ausgabemittel (26) ausgebbar und/oder im Falle einer Anordnung, umfassend ein Steuerungsgerät (10) nach einem der Ansprüche 3 bis 8 über das Datenfernübertragungsmodul eine Meldung übertragbar ist, die ausgewählt ist unter einer oder mehrerer der Meldungen,
- dass der Feuchtigkeitssensor und/oder der Temperatursensor defekt ist;
- dass während des Dauerbetriebs keine Absenkung der gemessenen Luftfeuchtigkeit feststellbar ist;
- dass während der Dauertrocknung der vorgebbare Toleranzwert überschritten wird; und/oder
- dass während einer Wandtrocknung ein atypischer Verlauf der Temperaturkurve in der Dauertrocknungsphase vorliegt.

15. Verfahren nach einem der Ansprüche 11 bis14 **dadurch gekennzeichnet, dass** der zu trocknende Bereich eine Wand ist, wobei über den Feuchtigkeitssensor die Luftfeuchtigkeit an der Wand messbar ist und wobei an die ansteuerbaren Spannungsanschlüsse (14, 18, 20, 22) des Steuerungsgeräts (10) als Trocknungsgeräte angeschlossen sind:
- wenigstens ein Heizgerät zur Aufheizung der zu trocknenden Wand und ein Entfeuchter; oder
- wenigstens ein Heizgerät zur Aufheizung der zu trocknenden Wand, ein Entfeuchter sowie ein Ventilator.

16. Verfahren nach einem der Ansprüche 11 bis 15, **dadurch gekennzeichnet, dass** der zu trocknende Bereich ein Hohlraum ist, wobei über den wenigstens einen Feuchtigkeitssensor die Luftfeuchtigkeit der Luft im Hohlraum messbar ist und wobei an die ansteuerbaren Spannungsanschlüsse (14, 18, 20, 22) des Steuerungsgeräts (10) als Trocknungsgeräte angeschlossen sind:
- ein Entfeuchter zum Entfeuchtung von Luft, und
- eine Turbine zum Einleiten der durch den Entfeuchter entfeuchteten Luft in den Hohlraum.

17. Verfahren nach einem der Ansprüche 11 bis 16, **dadurch gekennzeichnet, dass** der zu trocknende Bereich ein Raum ist, wobei an die ansteuerbaren Spannungsanschlüsse (14, 18, 20, 22) des Steuerungsgeräts (10) als Trocknungsgeräte angeschlossen sind
- wenigstens ein Ventilator zur Umwälzung der Raumluft,
- sowie wenigstens ein Entfeuchter zur Trocknung der Raumluft,
- sowie optional wenigstens ein Heizgerät zur Erwärmung der Raumluft, und wobei über den wenigstens einen Feuchtigkeitssensor die relative Feuchtigkeit der Raumluft messbar ist.

## Claims

1. Control device (10) for performing a method for drying a region of a construction to be dried, wherein the control device (10) comprises:
- at least one power plug (12) for voltage supply of the control device (10),
- at least one controllable voltage connection (14) for a drying device in the form of a fan,
- at least one controllable voltage connection (18) for a drying device in the form of a dehumidifier,
- at least one controllable voltage connection (20) for a drying device in the form of a heating device, preferably in the form of a heating panel,
- at least one controllable voltage connection (22) for a drying device in the form of a turbine,
- at least one data connector (24) for a humidity sensor and/or temperature sensor,
- an output means (26) for message output,
- a control unit (28) by which as a function of the humidity data concerning air humidity in or at the region to be dried, said data being providable by the at least one data connector (24) for a humidity sensor, the at least one controllable voltage connection (14) for a fan, the at least one controllable voltage connection (18) for a dehumidifier, the at least one controllable voltage connection (20) for a heating device and the at least one controllable voltage connection (22) for a turbine independently from each other can be supplied with a voltage,
wherein the control unit (28) is configured
to determine during the drying of the region, which is to be dried by operating one or several drying devices, air humidity data providable by the at least one data connector (24) for the at least one humidity sensor and/or temperature sensor and based on those air humidity data to establish a humidity course of the region to be dried,
to predict, after a resting period of the duration t_{RESTING PERIOD} of the drying device or the drying devices, based on the established humidity course and a measured up-to-date air humidity F_{AFTER RESTING PERIOD}, a future humidity course in case of again operating of one or several of the drying devices,
and to issue, based on the predicted future course of humidity, a message about a determined residual drying time t_{RESIDUAL OPERATING TIME}, after the lapse of which a preselectable desired air humidity F_{TARGET HUMIDITY} of the region to be dried will not be exceeded,
wherein the control unit (28) is configured for performing a method for drying, comprising
- controlling the voltage connections (14, 18, 20, 22) so as to adopt a permanently voltage supplied state in order to enable permanent operation of one or several connected drying devices,
- during the permanent operation determining via at least one humidity sensor connected with the data connector (24) whether a desired air humidity F_{AFTER PERMANENT OPERATION} has been reached,
- in case the desired air humidity F_{AFTER PERMANENT OPERATION} is determined controlling the voltage connections (14, 18, 20, 22) so as to perform a first interval operation for a preselectable time period t_{INTERVAL OPERATION} and establishing the humidity course by establishing a total measurement curve of the air humidity,
controlling the voltage connections (14, 18, 20, 22) so as to provide a voltage-free state in case a partial measurement curve within the total measurement curve shows a stable value of the air humidity within a preselectable time interval and/or in case a measured up-to-date air humidity ≤ F_{LOWER LIMIT FOR INTERVAL OPERATION},
and controlling the voltage connections (14, 18, 20, 22) so as to provide a voltage in case an up-to-date air humidity ≥ F_{UPPER LIMIT FOR INTERVAL OPERATION},
- after lapse of the time period I_{NTERVAL OPERATION} controlling the voltage connections (14, 18, 20, 22) so as to adopt a voltage-free state for performing the resting period for the preselectable time period t_{RESTING PERIOD},
- after lapse of the time period t_{RESTING PERIOD} measuring the up-to-date air humidity F_{AFTER RESTING PERIOD} in or at the region to be dried;
- on the basis of the total measurement curve established during the interval operation and on the basis of the measured up-to-date air humidity F_{AFTER RESTING PERIOD} predicting a residual drying time t_{RESIDUAL OPERATING TIME}, which is required for reaching F_{TARGET HUMIDITY}, and
- controlling the voltage connections (14, 18, 20, 22) so as to perform a second interval operation for the predicted time t_{RESIDUAL OPERATING TIME}.

2. Control device (10) according to claim 1, wherein the control device (10) is configured to further perform the following step during the method for drying:
- after lapse of the predicted time period T_{RESIDUAL OPERATING TIME} terminating the second interval operation, and, in case the up-to-date air humidity ≤ F_{TARGET HUMIDITY}, issuing via the output means (26) a message that the drying successfully has been completed, and in case the up-to-date air humidity > F_{TARGET HUMIDITY} issuing an error message.

3. Control device (10) according to any one of the preceding claims, further comprising a remote data transmission module, by which a predicted residual drying time T_{RESIDUAL OPERATING TIME} and/or a message is transmittable to a data receiver.

4. Control device (10) according to any one of the preceding claims, **characterized in that** a residual-current circuit breaker integrated in the control device (10) is associated with the power plug (12).

5. Control device (10) according to any one of the preceding claims, **characterized in that** the control device (10) furthermore comprises an electricity meter by which the sum of the electrical energy drawn from the at least one controllable voltage connection (14) for a fan, the at least one controllable voltage connection (18) for a dehumidifier, the at least one controllable voltage connection (20) for a heating panel, and the at least one controllable voltage connection (22) for a turbine can be determined.

6. Control device (10) according to any one of the preceding claims, **characterized in that** the at least one controllable voltage connection (14) for a fan, the at least one controllable voltage connection (18) for a dehumidifier, the at least one controllable voltage connection (20) for a heating device, and/or the at least one controllable voltage connection (22) for a turbine is equipped with a locking device by which a power plug inserted into one of the respective voltage connections and/or the respective voltage connection reversibly can be locked.

7. Control device (10) according to any one of the preceding claims, **characterized in that** the control device (10) comprises an input means for inputting a target value F_{LOWER LIMIT} for an air humidity which is not to be fallen below during the permanent operation, for inputting a tolerance value, for inputting an air humidity F_{UPPER LIMIT FOR INTERVAL OPERATION}, for inputting an air humidity F_{LOWER LIMIT FOR INTERVAL OPERATION}, for inputting a target value F_{AFTER RESTING PERIOD}, for inputting a target value F_{TARGET HUMIDITY} for a desired maximum air humidity after termination of the drying, and/or for inputting a time period I_{NTERVAL OPERATION} for performing an interval operation of one or several drying devices, and/or for selecting values generically deposited in the control device (10).

8. Control device (10) according to any one of claims 3 to 7, **characterized in that** the remote data transmission module is configured to receive data from the data transceiver, said data receiver simultaneously being configured to be a data transmitter.

9. Control device (10) according to any one of the preceding claims, **characterized in that** the control device (10) comprises a second power plug for voltage supply by which the electric power to be supplied by the control device (10) and to be retrieved by the voltage connections can be doubled.

10. System, comprising a control device (10) according to anyone of claims 1 to 9, wherein at least one data connector (24) for a humidity sensor and/or temperature sensor is connected with a humidity sensor and wherein furthermore one drying device, preferably at least two different devices, selectable from at least one fan, at least one dehumidifier, at least one heating device, preferably a heating panel, and at least one turbine, which potentially can be connected with the respective controllable voltage connections (14, 18, 20, 22), is/are connected with the corresponding controllable voltage connection (14, 18, 20, 22).

11. Method for drying a region of a construction to be dried by means of a system according to claim 10, comprising:
- positioning of the humidity sensor in or at the region to be dried,
- during a permanent operation determining by means of the control unit (28), using the at least one humidity sensor connected to the data connector (24), whether a desired air humidity F_{AFTER PERMANENT OPERATION} has been reached,
- in case the desired air humidity F_{AFTER PERMANENT OPERATION} is determined controlling the voltage connections (14, 18, 20, 22) so as to perform a first interval operation of the connected drying device or the connected drying devices for a preselectable time period t_{INTERVAL OPERATION}, wherein for etablishing a humidity course a total measurement curve of the air humidity is established by continuous measurement or measurement at discrete points in time and wherein in the first interval operation the voltage connections (14, 18, 20, 22) are controlled so as to provide a voltage-free state in case a partial measurement curve within the total measurement curve displays a stable value of the air humidity within a preselectable period of time and/or in case a measured up-to-date air humidity ≤ F_{LOWER LIMIT FOR INTERVAL OPERATION}, and are controlled so as to provide a voltage-supplied state in case a measured up-to-date air humidity ≥ F_{UPPER LIMIT FOR INTERVAL OPERATION},
- after lapse of the time period I_{NTERVAL OPERATION} of the first interval operation and in case the up-to-date air humidity does not exceed an air humidity F_{TARGET HUMIDITY}, issuing a message via the output means (26) that the drying successfully has been completed, and terminating the method by controlling the voltage connections (14, 18, 20, 22) so as to adopt a voltage-free state, and in case the up-to-date air humidity exceeds F_{TARGET HUMIDITY},
- performing a resting period by controlling the voltage connections (14, 18, 20, 22) so as to adopt a voltage-free state for a preselectable time period t_{RESTING PERIOD},
- after lapse of the time period t_{RESTING PERIOD} measuring the up-to-date air humidity F_{AFTER RESTING PERIOD} and predicting a required time period t_{RESIDUAL OPERATING TIME} for reaching F_{TARGET HUMIDITY} based on the total measurement curve established during the first interval operation, and
- performing a second interval operation for the predicted time period t_{RESIDUAL OPERATING TIME}
- after lapse of the predicted time period t_{RESIDUAL OPERATING TIME} terminating the second interval operation by controlling the voltage connections (14, 18, 20, 22) so as to adopt a voltage-free state and measuring an up-to-date air humidity, and in case the up-to-date air humidity ≤ F_{TARGET HUMIDITY} issuing via the output means (26) a message that the drying successfully has been completed, and in case the up-to-date air humidity exceeds F_{TARGET HUMIDITY} issuing an error message.

12. Method according to claim 11, wherein during permanent operation a desired air humidity F_{AFTER PERMANENT OPERATION} is considered to have been determined,
- as soon as the measured up-to-date air humidity has dropped to a target value F_{LOWER LIMIT}, provided that a target value F_{LOWER LIMIT} of the air humidity has been preselected,
- as soon as measured air humidity remains stable for a preselectable period of time, provided that no target value F_{LOWER LIMIT} has been preselected, and
- in case a target value F_{LOWER LIMIT} has been preselected and the measured up-to-date air humidity remains stable for a pre-selectable period of time prior to reaching the target value F_{LOWER LIMIT}, provided that the target value F_{LOWER LIMIT} falls below a preselectable tolerance value.

13. Method according to claim 11 or 12, wherein prior to controlling the voltage connections (14, 18, 20, 22) so as to operate in permanent operation an up-to-date air humidity is measured by the humidity sensor, wherein the permanent operation subsequently is initiated as soon as the humidity sensor delivers a stable measurement.

14. Method according to anyone of claims 11 to 13, **characterized in that** a message can be issued via the output means (26) and/or in case of a system, comprising a control device (10) according to anyone of claims 3 to 8, a message can be transferred via the remote data transfer module, said message being selected from one or several of the messages that
- the humidity sensor and/or the temperature sensor is defective:
- no lowering of the measured air humidity can be determined during permanent operation;
- during permanent drying the preselectable tolerance value is exceeded; and/or
- during the drying of a wall an atypical course of the temperature curve during the permanent drying phase is determined.

15. Method according to any one of claims 11 to 14, **characterized in that** the region to be dried is a wall, wherein humidity at the wall can be measured by means of the humidity sensor and wherein drying devices connected with the controllable voltage connections (14, 18, 20, 22) of the control device (10) are:
- at least one heating device for heating the wall be dried and a dehumidifier; or
- at least one heating device for heating the wall to be dried, a dehumidifier as well as a fan.

16. Method according to any one of claims 11 to 15, **characterized in that** the region to be dried is a cavity, wherein by means of the at least one humidity sensor the air humidity of the air in the cavity can be measured and wherein drying devices connected with the controllable voltage connections (14, 18, 20, 22) of the control device (10) are:
- a humidifier for dehumidifying air, and
- a turbine for injecting into the cavity air which has been dehumidified by the dehumidifier.

17. Method according to any one of claims 11 to 16, **characterized in that** the region to be dried is a room, wherein drying devices connected with the controllable voltage connections (14, 18, 20, 22) of the control device (10) are:
- at least one fan for circulating the room air,
- as well as at least one dehumidifier for drying the room air,
- as well as optionally at least one heating device for warming the room air,
and wherein by means of the at least one humidity sensor the relative humidity of the air can be measured.

## Revendications

1. Appareil de commande (10), destiné à réaliser un procédé de séchage d'une zone à sécher d'un bâtiment, l'appareil de commande (10) comprenant
- au moins une prise secteur (12), destinée à alimenter en tension l'appareil de commande (10),
- au moins une borne d'alimentation (14) activable pour un appareil de séchage réalisé sous la forme d'un ventilateur,
- au moins une borne d'alimentation (18) activable pour un appareil de séchage réalisé sous la forme d'un déshumidificateur,
- au moins une borne d'alimentation (20) activable pour un appareil de séchage réalisé sous la forme d'un appareil chauffant, de préférence d'un panneau chauffant,
- au moins une borne d'alimentation (22) activable pour un appareil de séchage réalisé sous la forme d'une turbine,
- au moins un port de données (24) pour un capteur d'humidité et/ou un capteur de température,
- un moyen d'édition (26), destiné à éditer des messages,
- une unité de commande (28), à l'aide de laquelle, en fonction de données d'humidité concernant l'humidité de l'air dans ou sur la zone à sécher, susceptibles d'être mises à disposition par un capteur d'humidité par l'intermédiaire de l'au moins un port de données (24), l'au moins une borne d'alimentation (14) activable pour un ventilateur, l'au moins une borne d'alimentation (18) activable pour un déshumidificateur, l'au moins une borne d'alimentation (20) activable pour un appareil chauffant et l'au moins une borne d'alimentation (22) activable pour une turbine est/sont susceptible(s) d'être soumises indépendamment l'une de l'autre à une tension, l'unité de commande (28) étant conçue pour déterminer pendant le séchage de la zone à sécher par fonctionnement d'un ou de plusieurs appareils de chauffage par l'intermédiaire du port de données (24) pour l'au moins un capteur d'humidité et/ou un capteur de température des données concernant l'humidité de l'air et pour établir à partir de celles-ci une courbe d'humidité de la zone à sécher, pour pronostiquer, après une phase de repos de durée t_{phase de repos} du ou des appareils de séchage, à l'aide de la courbe d'humidité établie et d'une humidité de l'air actuelle F_{après phase de repos} mesurée une courbe d'humidité future lors d'un re-fonctionnement d'un ou des plusieurs des appareils de séchage, et à l'aide de la future courbe d'humidité pronostiquée, pour éditer un message concernant une durée de séchage résiduelle t_{durée résiduelle} déterminée, après écoulement de laquelle une humidité de l'air souhaitée F_{humidité cible} prédéfinissable de la zone à sécher ne sera pas dépassée,
l'unité de commande (28) étant conçue pour réaliser un procédé de séchage, comprenant les étapes consistant à :
- activer les bornes d'alimentation (14, 18, 20, 22) pour adopter un état durable d'alimentation en tension, destiné à permettre un fonctionnement permanent d'un ou de plusieurs appareils de séchage connectés,
- pendant le fonctionnement permanent, déterminer au moyen d'au moins un capteur d'humidité relié avec le port de données (24) si on est en présence d'une humidité de l'air souhaitée F_{après fonctionnement permanent},
- dans le cas où l'humidité de l'air souhaitée F_{après fonctionnement permanent} est déterminée, activer les bornes d'alimentation (14, 18, 20, 22) pour réaliser un premier fonctionnement intermittent sur une durée prédéfinissable t_{fonctionnement intermittent} et établir la courbe d'humidité par établissement d'une courbe de mesure globale de l'humidité de l'air, en activant les bornes d'alimentation (14, 18, 20, 22) pour la mise à disposition d'un état hors tension, si dans la courbe de mesure globale, une courbe de mesure partielle affiche dans un intervalle de temps prédéfinissable une valeur stable pour l'humidité de l'air et/ou si une humidité de l'air actuelle mesurée est ≤ F_{limite inférieure fonctionnement intermittent}, et en les activant pour la mise à disposition d'une tension, si une humidité de l'air actuelle mesurée est ≥ F_{limite supérieure fonctionnement intermittente},
- après écoulement de la durée t_{fonctionnement intermittent,} activer les bornes d'alimentation (14, 18, 20, 22) pour adopter un état hors tension, pour la réalisation de la phase de repos sur la durée prédéfinissable t_{phase de repos},
- après écoulement de la durée t_{phase de repos}, mesurer l'humidité de l'air actuelle F_{après phase de repos} dans ou sur la zone à sécher,
- pronostiquer une durée de séchage résiduelle t_{durée résiduelle} pour l'atteinte de F_{humidité cible} sur la base de la courbe de mesure globale établie pendant le fonctionnement intermittent et de l'humidité de l'air actuelle F_{après phase de repos} mesurée, et
- activer les bornes d'alimentation (14, 18, 20, 22) pour réaliser un deuxième fonctionnement intermittent sur la durée pronostiquée t_{durée résiduelle}.

2. Appareil de commande (10) selon la revendication 1, l'appareil de commande (10) étant conçu pour réaliser par ailleurs lors du procédé de séchage l'étape suivante consistant à :
- après écoulement de la durée pronostiquée t_{durée résiduelle}, mettre fin au deuxième fonctionnement intermittent, et dans le cas où l'humidité de l'air actuelle est ≤ F_{humidité cible}, éditer un message via le moyen d'édition (26), disant que l'opération de séchage a réussi, et dans le cas où l'humidité de l'air actuelle est > F_{humidité cible}, éditer un message d'erreur.

3. Appareil de commande (10) selon l'une quelconque des revendications précédentes, comprenant par ailleurs un module de télétransmission de données, à l'aide duquel une durée de séchage résiduelle déterminée t_{durée résiduelle} et/ou un message peut être transmis(e) à un destinataire de données.

4. Appareil de commande (10) selon l'une quelconque des revendications précédentes, **caractérisé en ce qu'**à la prise secteur (12) est associé un interrupteur différentiel intégré dans l'appareil de commande (10).

5. Appareil de commande (10) selon l'une quelconque des revendications précédentes, **caractérisé en ce que** l'appareil de commande (10) comprend par ailleurs un compteur électrique, permettant de détecter la somme de l'énergie électrique prélevée via l'au moins une borne d'alimentation (14) activable pour un ventilateur, l'au moins une borne d'alimentation (18) activable pour un déshumidificateur, l'au moins une borne d'alimentation (20) activable pour un panneau chauffant, et l'au moins une borne d'alimentation (22) activable pour une turbine.

6. Appareil de commande (10) selon l'une quelconque des revendications précédentes, **caractérisé en ce que** l'au moins une borne d'alimentation (14) activable pour un ventilateur, l'au moins une borne d'alimentation (18) activable pour un déshumidificateur, l'au moins une borne d'alimentation (20) activable pour un appareil chauffant, et/ou l'au moins une borne d'alimentation (22) activable pour une turbine est munie d'un dispositif de verrouillage, à l'aide duquel un connecteur introduit dans la borne d'alimentation respective et/ou la borne d'alimentation respective est sécurisable de manière réversible.

7. Appareil de commande (10) selon l'une quelconque des revendications précédentes, **caractérisé en ce que** l'appareil de commande (10) comprend un moyen de saisie destiné à saisir une valeur cible F_{limite inférieure} pour une humidité de l'air qui doit être absolument atteinte pendant le fonctionnement permanent, une valeur de tolérance, une humidité de l'air F_{limite supérieure fonctionnement intermittent}, Une humidité de l'air F_{limite inférieure fonctionnement intermittent}, une valeur cible F_{après phase de repos}, une valeur cible F_{humidité cible} pour une humidité de l'air maximale souhaitée après achèvement du séchage, et/ou une durée t_{fonctionnement intermittent} pour la réalisation d'un fonctionnement intermittent d'un ou de plusieurs appareils de séchage, et/ou pour la sélection de valeurs sauvegardées de manière générique dans l'appareil de commande (10).

8. Appareil de commande (10) selon l'une quelconque des revendications 3 à 7, **caractérisé en ce que** le module de télétransmission de données est conçu pour réceptionner des données de la part du destinataire de données conçu simultanément sous la forme d'un émetteur de données.

9. Appareil de commande (10) selon l'une quelconque des revendications précédentes, **caractérisé en ce que** l'appareil de commande (10) comporte une deuxième prise secteur pour l'alimentation en tension, par l'intermédiaire de laquelle la puissance électrique susceptible d'être mise à disposition par l'appareil de commande (10) et récupérable par l'intermédiaire des bornes d'alimentation peut être doublée.

10. Ensemble, comprenant un appareil de commande (10) selon l'une quelconque des revendications 1 à 9, au moins un port de données (24) pour un capteur d'humidité et/ou un capteur de température étant relié avec un capteur d'humidité et par ailleurs, parmi les appareils de séchage possibles, susceptibles d'être connectés sur les bornes d'alimentation (14, 18, 20, 22) activables respectives, sélectionnables parmi au moins un ventilateur, au moins un déshumidificateur, au moins un appareil chauffant, au moins un panneau chauffant et au moins une turbine, un appareil de séchage, de préférence au moins deux différents appareils étant connectés sur les bornes d'alimentation (14, 18, 20, 22) activables correspondantes.

11. Procédé de séchage d'une zone à sécher d'un bâtiment au moyen d'un ensemble selon la revendication 10, comprenant :
- un positionnement du capteur d'humidité dans ou sur la zone à sécher,
- pendant un fonctionnement continu, détermination par l'unité de commande (28) en utilisant l'au moins un capteur d'humidité relié avec le port de données (24) si on est en présence d'une humidité de l'air souhaitée F_{après fonctionnement permanent},
- pour le cas où humidité de l'air souhaitée F_{après fonctionnement permanent} est déterminée, activation des bornes d'alimentation (14, 18, 20, 22) pour un premier fonctionnement intermittent du/des appareil de séchage/appareils de séchage connecté(s) sur une durée prédéfinissable t_{fonctionnement intermittent}, pour établir une courbe d'humidité, une courbe de mesure globale de l'humidité de l'air étant établie par une mesure continue ou une mesure à des moments discrets et lors du premier fonctionnement intermittent, les bornes d'alimentation (14, 18, 20, 22) étant activées pour mettre à disposition un état hors tension, si dans la courbe de mesure globale, une courbe de mesure partielle affiche une valeur stable de l'humidité de l'air dans un intervalle de temps prédéfinissable et/ou si une humidité de l'air actuelle mesurée est ≤ F_{limite inférieure fonctionnement intermittent}, et étant activées pour mettre à disposition une tension, si une humidité de l'air actuelle mesurée est ≥ F_{limite supérieure fonctionnement} intermittent,
- après l'atteinte de la durée t_{fonctionnement intermittent} du premier fonctionnement intermittent, pour le cas où l'humidité de l'air actuelle ne dépasse pas une humidité de l'air F_{humidité cible}, édition d'un message par l'intermédiaire du moyen d'édition (26), disant que l'opération de séchage a réussi, et achèvement du procédé par activation des bornes d'alimentation (14, 18, 20, 22) pour mettre à disposition un état hors tension, et pour le cas où l'humidité de l'air actuelle dépasse F_{humidité cible},
- réalisation d'une phase de repos par activation des bornes d'alimentation (14, 18, 20, 22) pour mettre à disposition un état hors tension pour une durée prédéfinissable t_{phase de repos},
- après écoulement de la durée t_{phase de repos}, mesure de l'humidité de l'air actuelle F_{après phase de repos} et pronostic d'une durée requise t_{durée résiduelle} pour l'atteinte de F_{humidité cible} sur la base de la courbe de mesure globale établie pendant le premier fonctionnement intermittent, et
- réalisation d'un deuxième fonctionnement intermittent sur la durée pronostiquée t_{durée résiduelle},
- après écoulement de la durée pronostiquée t_{durée} résiduelle, achèvement du deuxième fonctionnement intermittent par activation des bornes d'alimentation (14, 18, 20, 22) pour mettre à disposition un état hors tension et mesure d'une humidité de l'air actuelle, et pour le cas où l'humidité de l'air actuelle est ≤ F_{humidité cible}, édition d'un message par l'intermédiaire du moyen d'édition (26), disant que l'opération de séchage a réussi, et pour le cas où l'humidité de l'air actuelle dépasse F_{humidité cible}, édition d'un message d'erreur.

12. Procédé selon la revendication 11, lors du fonctionnement continu, une humidité de l'air souhaitée F_{après fonctionnement permanent} valant comme étant déterminée,
- dès que l'humidité de l'air actuelle mesurée est tombée à une valeur cible F_{limite inférieure}, si une valeur cible F_{limite inférieure} de l'humidité de l'air est prédéfinie,
- dès que l'humidité de l'air mesurée reste stable sur une période prédéfinissable, si aucune valeur cible F_{limite inférieure} n'est prédéfinie, et
- pour le cas où une valeur cible F_{limite inférieure} est prédéfinie et l'humidité de l'air actuelle mesurée reste stable avant l'atteinte de la valeur cible F_{limite inférieure} sur une période prédéfinissable, si la valeur cible F_{limite inférieure} n'atteint pas une valeur de tolérance prédéfinissable.

13. Procédé selon la revendication 11 ou 12, avant l'activation des bornes d'alimentation (14, 18, 20, 22) pour un fonctionnement permanent, une mesure d'une humidité de l'air actuelle s'effectuant au moyen du capteur d'humidité, le fonctionnement permanent étant ensuite initié, dès que le capteur d'humidité fournit une valeur de mesure stable.

14. Procédé selon l'une quelconque des revendications 11 à 13, **caractérisé en ce qu'**étant éditable comme message par l'intermédiaire du moyen d'édition (26) et/ou dans le cas d'un ensemble comprenant un appareil de commande (10) selon l'une quelconque des revendications 3 à 8 par l'intermédiaire du module de télétransmission de données étant transmissible un message qui est sélectionné parmi un ou plusieurs des messages
- que le capteur d'humidité et/ou le capteur de température est défectueux ;
- que pendant le fonctionnement continu, aucune chute de l'humidité de l'air mesurée n'est constatable ;
- que pendant le séchage permanent, la valeur de tolérance prédéfinissable est dépassée ; et/ou
- que pendant le séchage d'un mur, un tracé atypique de la courbe de températures est présent pendant la phase de séchage permanent.

15. Procédé selon l'une quelconque des revendications 11 à 14, **caractérisé en ce que** la zone à sécher est un mur, par l'intermédiaire du capteur d'humidité, l'humidité de l'air sur le mur étant mesurable et étant connectés en tant qu'appareils de séchage sur les bornes d'alimentation (14, 18, 20, 22) activables de l'appareil de commande (10) :
- au moins un appareil chauffant, destiné à chauffer le mur à sécher et un déshumidificateur ; ou
- au moins un appareil chauffant, destiné à chauffer le mur à sécher, un déshumidificateur, ainsi qu'un ventilateur.

16. Procédé selon l'une quelconque des revendications 11 à 15, **caractérisé en ce que** la zone à sécher est une cavité, par l'intermédiaire de l'au moins un capteur d'humidité, l'humidité de l'air dans la cavité étant mesurable et aux bornes d'alimentation (14, 18, 20, 22) activables de l'appareil de commande (10) étant connectés en tant qu'appareils de séchage :
- un déshumidificateur, destiné à déshumidifier de l'air, et
- une turbine, destinée à introduire dans la cavité l'air déshumidifié par le déshumidificateur.

17. Procédé selon l'une quelconque des revendications 11 à 16, **caractérisé en ce que** la zone à sécher est une pièce, aux bornes d'alimentation (14, 18, 20, 22) activables de l'appareil de commande (10) étant connectés en tant qu'appareils de séchage :
- au moins un ventilateur, destiné à brasser l'air ambiant,
- ainsi qu'au moins un déshumidificateur, destiné à sécher l'air ambiant,
- ainsi, qu'en option au moins un appareil chauffant, destiné à chauffer l'air ambiant, et par l'intermédiaire de l'au moins un capteur d'humidité, l'humidité relative de l'air ambiant étant mesurable.
